# EUROPÄISCHE PATENTSCHRIFT

(11) **EP 4 101 546 B1**
(45) Veröffentlichungstag und Bekanntmachung des Hinweises auf die Patenterteilung: **29.11.2023**
(21) Anmeldenummer: 22175482.3
(22) Anmeldetag: 25.05.2022
(51) Int. Cl.: B05B 1/18, B05B 15/528, B05B 1/32

(54) **TOPFFÖRMIGE BRAUSESTRAHLAUSTRITTSDÜSE UND BRAUSE**
CUP-SHAPED JET NOZZLE AND JET
BUSE DE SORTIE DE JET DE POMMEAU DE DOUCHE EN FORME DE POT ET POMMEAU DE DOUCHE

(30) Priorität: 10.06.2021 DE 102021205915
(43) Veröffentlichungstag der Anmeldung: 14.12.2022
(73) Patentinhaber: Hansgrohe SE, 77761 Schiltach (DE)
(72) Erfinder: Bilger, Marcel, 78628 Rottweil (DE); Kinle, Ulrich, 77773 Schenkenzell (DE); Wöhrle, Markus, 77761 Schiltach (DE); Jonat, Pascal, 77756 Hausach (DE)
(74) Vertreter: Patentanwälte Ruff, Wilhelm, Beier, Dauster & Partner mbB

(56) Entgegenhaltungen:
- EP-A1- 3 517 212
- CN-A- 110 523 548
- CN-B- 107 029 907
- DE-A1-102016 225 987
- US-A1- 2003 062 426

## Beschreibung

Die Erfindung bezieht sich auf eine topfförmige Brausestrahlaustrittsdüse, die eine Hohlkammer, eine die Hohlkammer quer zu einer Düsenlängsachse begrenzende Seitenwandung und einen die Hohlkammer in Richtung der Düsenlängsachse austrittsseitig begrenzenden Boden beinhaltet, der aus einem elastischen Material gebildet ist und in dem eine aus einer oder mehreren Strahlaustrittsöffnungen bestehende Strahlaustrittsöffnungsstruktur mit einer offenen Ausgangskonfiguration gebildet ist, wobei der Boden dafür ausgelegt ist, sich mit seiner Strahlaustrittsöffnungsstruktur unter Einwirkung eines Brausefluidbetriebsdrucks in der Hohlkammer elastisch nachgiebig zu deformieren und dabei einen Öffnungsquerschnitt der Strahlaustrittsöffnungsstruktur mit innerhalb eines Normalbetriebsdruckbereichs zunehmendem Brausefluidbetriebsdruck stetig zu erhöhen. Die Erfindung bezieht sich des Weiteren auf eine Brause mit einer oder mehreren derartigen Brausestrahlaustrittsdüsen.

Brausestrahlaustrittsdüsen dieser und ähnlicher Art finden in Brausen, wie insbesondere sanitären Brausen, breite Verwendung. Die elastisch nachgiebige Verformbarkeit des Bodens kann für unterschiedliche Zwecke genutzt werden. Beim genannten, gattungsgemäßen Düsentyp besitzt die aus der oder den Strahlaustrittsöffnungen bestehende Strahlaustrittsöffnungsstruktur eine offene Ausgangskonfiguration, womit gemeint ist, dass bereits in der drucklosen Ausgangssituation, in der in der Düsenhohlkammer kein oder jedenfalls kein nennenswerter Fluiddruck ansteht, die Strahlaustrittsöffnungsstruktur eine offene, d.h. den Durchtritt von Fluid ermöglichende, Konfiguration aufweist. Mit anderen Worten ist der Öffnungsquerschnitt der Strahlaustrittsöffnungsstruktur, d.h. deren für den Durchtritt von Brausefluid maßgeblicher effektiver Durchlassquerschnitt, schon im drucklosen Ausgangszustand größer als null, im Gegensatz zu andersartigen Düsen, die in der drucklosen Ausgangskonfiguration geschlossen sind und sich erst durch anstehenden Fluiddruck öffnen.

Unter Brausefluidbetriebsdruck ist vorliegend, wie der Name besagt, der Druck des Brausefluids im Betrieb der Brausestrahlaustrittsdüse zu verstehen, wobei sich dies auf einen bestimmungsgemäßen, normalen Betrieb der Düse bezieht und nicht auf Sondersituationen wie z.B. Überdrucksituationen, in denen der Druck des Brausefluids in der Düsenhohlkammer über einen Normalbetriebsdruckbereich hinaus ansteigt, z.B. aufgrund von Verstopfungen der Strahlaustrittsöffnungsstruktur. Genauer gesagt ist mit dem Brausefluidbetriebsdruck derjenige Fluiddruck im normalen Brausebetrieb der Düse gemeint, der in der Hohlkammer der Düse herrscht, weshalb er auch als Düseninnendruck oder kurz Innendruck bezeichnet wird. Der Normalbetriebsdruckbereich bezeichnet hierbei den Druckbereich, in welchem der Fluiddruck im Normalbetrieb der Düse liegt bzw. je nach aktuellem Betriebsumfeld liegen kann. So kann der tatsächliche Fluidbetriebsdruck z.B. von länder- oder regionenspezifischen Vorgaben bzw. Gegebenheiten einer zugeordneten Fluidversorgung abhängen, wie einer öffentlichen Wasserversorgung, aber auch von der Bauart der betreffenden Brause und deren Gebrauchszustand. Im Fall von sanitären Brausen, die an öffentliche Wasserversorgungen angeschlossen werden, liegt der gebäudeseitig zur Verfügung stehende Versorgungsdruck beispielsweise typisch in einem Bereich von ca. 0,5 bar bis ca. 1,5 bar, und der Brausefluidbetriebsdruck in der Düsenhohlkammer, d.h. der Düseninnendruck, nimmt dann im Normalbetrieb z.B. Werte im Intervall von 0 bar bis ca. 0,4 bar, meist zwischen ca. 0,2 bar und 0,4 bar, an. Ein Düseninnendruck von mehr als ca. 0,5 bar, wie er bei konventionellen Brausen z.B. aufgrund von Düsenverstopfungen auftreten kann, ist für Sanitärbrausen wegen der damit einhergehenden Gefahr von Schädigungen an der Düse bzw. der Brause durch die Druckbelastung in der Regel unerwünscht, so dass dem z.B. durch Einbau von Überdruckventilen entgegengewirkt wird.

Eine Brausestrahlaustrittsdüse dieser gattungsgemäßen Art ist in der Offenlegungsschrift US 2003/0062426 A1 offenbart. Bei dieser Düse ist der Boden von z.B. drei oder vier Klappenteilen gebildet, die am Düsenaustritt von der Seitenwandung radial nach innen abstehen und zwischen sich eine einzelne Strahlaustrittsöffnung der Düse definieren. Im Brausebetrieb biegen sich die Klappenteile unter der Einwirkung des Fluidbetriebsdrucks in der Hohlkammer um ein von der Höhe des Brausefluidbetriebsdrucks abhängiges Maß radial und axial, d.h. parallel zur Düsenlängsachse, elastisch nachgiebig nach außen auf. In der drucklosen Ausgangskonfiguration besteht die Strahlaustrittsöffnung aus einer relativ kleinen zentrischen Öffnung und von dieser strahlenförmig radial nach außen bis zur Seitenwandung abführenden Schlitzbereichen, die jeweils benachbarte Klappenteile voneinander getrennt halten, d.h. die Strahlaustrittsöffnung hat eine stern- bzw. kreuzartige Grundform. Durch das Aufklappen der Klappenteile bei anstehendem Fluidbetriebsdruck erhöht sich der Öffnungsquerschnitt der Strahlaustrittsöffnung, wodurch eine automatische Anpassung des Strömungswiderstands der Düse an unterschiedliche Fluidströmungsraten erreicht werden soll. Dabei ändert die Strahlaustrittsöffnung ihre Querschnittsform qualitativ in eine eher kreisrunde Form. Alternativ werden dort zylindrische Düsen ohne Boden vorgeschlagen, die sich mit ihrer Seitenwandung unter dem einwirkenden Fluidbetriebsdruck elastisch nachgiebig verformen können, wozu die Seitenwandung mit Axialschlitzen versehen ist.

Bei einer in der Offenlegungsschrift DE 10 2016 225 987 A1 offenbarten topfförmigen Brausestrahlaustrittsdüse sind in einem Boden aus elastischem Material, der sich unter der Einwirkung des in der Hohlkammer anstehenden Brausefluidbetriebsdrucks wölbend verformt, mehrere Strahlaustrittsöffnungen in Form von Feinstrahlöffnungen gebildet, und zusätzlich zum Boden ist vorzugsweise auch die Seitenwandung aus elastischem Material gebildet und derart konfiguriert, dass sie sich ebenso wie der Boden fluiddruckabhängig wölbend verformt. Mit dieser Düsenkonfiguration ist beabsichtigt, einen nebelartig feinen Brausestrahl bei gleichzeitig relativ geringer Empfindlichkeit gegen Verstopfungserscheinungen durch Schmutzpartikel und Kalkablagerungen erzeugen zu können.

Bei einem in der Offenlegungsschrift DE 40 39 337 A1 offenbarten Brausekopf sind topfförmige, zylindrische elastische Strahlbildner, deren Boden mit einer einzelnen kreisrunden Strahlaustrittsöffnung von etwa 1,2mm Durchmesser versehen ist, in kreisrunde Aufnahmeöffnungen von etwa 2mm bis 10mm Durchmesser einer starren Strahlscheibe passgenau eingefügt. Bei anstehendem Fluidbetriebsdruck kann sich der Boden nach außen wölbend verformen, wodurch ein selbsttätiges Abplatzen bzw. Ablösen von Kalkanlagerungen ermöglicht werden soll.

Es sind des Weiteren in vielfältigen Ausführungen Brausestrahlaustrittsdüsen bekannt, bei denen eine Seitenwandung und ggf. ein optional vorhandener Boden aus elastischem Material dafür ausgelegt sind, nur durch vom Benutzer ausgeübten Druck verformt zu werden, insbesondere um Kalkablagerungen zu entfernen. Hingegen sollen die Düsen und insbesondere ihre Strahlaustrittsöffnung unter dem im Betrieb der Brause einwirkenden Brausefluidbetriebsdruck formstabil bleiben und sich daher nicht verformen, um ein konstantes Strahlbild des emittierten Brausestrahls zu gewährleisten, wozu ihre Seitenwandung und ihr optionaler Boden mit entsprechender Druckfestigkeit ausgeführt sind. Die Offenlegungsschrift WO 95/22407 A1 offenbart eine derartige, topfringförmige Brausestrahlaustrittsdüse aus elastischem Material, wobei dort zusätzlich die Möglichkeit erwähnt ist, dass sich ein Topfringboden der Düse bei nach innen gewölbter oder ebener Ausbildung durch den anstehenden Brausefluidbetriebsdruck nach außen wölbt.

Weiter sind Brausestrahlaustrittsdüsen bekannt, deren Strahlaustrittsöffnungsstruktur nicht mit einer offenen, sondern einer geschlossenen Ausgangskonfiguration gebildet ist, d.h. deren Öffnungsquerschnitt in der drucklosen Ausgangskonfiguration gleich null ist, wobei sich die Strahlaustrittsöffnungsstruktur dann erst unter Einwirkung des Brausefluidbetriebsdrucks öffnet. Eine Brausestrahlaustrittsdüse dieses Typs ist in der Offenlegungsschrift EP 1 700 636 A2 offenbart. Bei der dortigen Düse ist die jeweilige Strahlaustrittsöffnung von einer elastischen Verschlussmembran gebildet oder abgedeckt, die mit im drucklosen Zustand geschlossenen Schlitzmuster versehen ist, durch das sich die Verschlussmembran unter Fluiddruckeinwirkung verformend öffnen kann. Dieser Düsentyp dient bei sanitären Brausen typischerweise dazu, den unerwünschten Effekt des Nachtropfens zu verhindern. Eine weitere Brausestrahlaustrittsdüse dieses Typs ist in der Offenlegungsschrift DE 31 01 808 A1 offenbart

Der Erfindung liegt als technisches Problem die Bereitstellung einer Brausestrahlaustrittsdüse der eingangs genannten Art zugrunde, die gegenüber dem oben erwähnten Stand der Technik weitergehend verbessert ist, insbesondere hinsichtlich der von ihr bereitstellbaren Brausestrahlcharakteristik bei unterschiedlich hohen Brausefluidbetriebsdrücken und vorzugsweise auch hinsichtlich Erzeugung eines relativ feinen Brausestrahls, geringer Verkalkungsneigung und vertretbar geringem Herstellungsaufwand. Des Weiteren zielt die Erfindung auf die Bereitstellung einer entsprechenden Brause ab.

Die Erfindung löst dieses Problem durch die Bereitstellung einer Brausestrahlaustrittsdüse mit den Merkmalen des Anspruchs 1 sowie einer Brause mit den Merkmalen des Anspruchs 15. Vorteilhafte Weiterbildungen der Erfindung sind in den Unteransprüchen angegeben, deren Wortlaut hiermit durch Verweis zum Bestandteil der Beschreibung gemacht wird. Dies schließt insbesondere auch alle Ausführungsformen der Erfindung ein, die sich aus den Merkmalskombinationen ergeben, die durch die Rückbezüge in den Unteransprüchen definiert sind.

Gemäß einem ersten Aspekt der Erfindung ist bei der erfindungsgemäßen Brausestrahlaustrittsdüse die Strahlaustrittsöffnungsstruktur von der Seitenwandung beabstandet, und der Boden weist an einer Innenseite und/oder an einer Außenseite ein Schwächungsmuster mit gegenüber einem angrenzenden Bereich des Bodens geringerer Wanddicke auf, wobei das Schwächungsmuster dafür ausgelegt ist, sich unter Einwirkung des Fluidbetriebsdrucks in der Hohlkammer elastisch nachgiebig zu deformieren.

Es zeigt sich, verifizierbar durch Computersimulation und/oder experimentelle Versuche, dass diese Maßnahme in sehr vorteilhafter Weise dazu beiträgt, dass die dergestalt konfigurierte Brausestrahlaustrittsdüse eine gewünschte Brausestrahlcharakteristik für unterschiedlich hohe Fluidbetriebsdrücke bereitstellen und beibehalten kann. Insbesondere hilft diese Maßnahme dabei, die gewünschte stetige Zunahme des Öffnungsquerschnitts der Strahlaustrittsöffnungsstruktur mit ansteigendem Brausefluidbetriebsdruck bereitzustellen und gleichzeitig die Querschnittsform der Strahlaustrittsöffnungsstruktur mit sich innerhalb des Normalbetriebsdruckbereichs änderndem Brausefluidbetriebsdruck definiert zu beeinflussen, z.B. qualitativ weitgehend beizubehalten oder alternativ in einer gewünschten Weise zu ändern. Dies trägt dazu bei, eine jeweils gewünschte Brausestrahlcharakteristik, d.h. eine gewünschte Strahlart bzw. ein gewünschtes Strahlbild des Brausestrahls, in unterschiedlichen normalen Betriebssituationen zu erzielen, z.B. beizubehalten oder gezielt zu ändern, in denen unterschiedliche Brausefluidbetriebsdrücke in der Hohlkammer der Düse vorliegen, z.B. wegen unterschiedlicher Wasserdrücke in verschiedenen Wasserversorgungsnetzen oder wegen kurzzeitiger Schwankungen des Versorgungswasserdrucks oder wegen unterschiedlicher Brausefluid-Volumenströme, wie sie vom Benutzer z.B. an einer vorgelagerten Absperrarmatur variabel vorgegeben werden können, und den dadurch bedingten Änderungen des Brausefluidbetriebsdrucks in der Düsenhohlkammer.

Da die Strahlaustrittsöffnungsstruktur von der Seitenwandung der Düse beabstandet ist, befinden sich alle zugehörigen Strahlaustrittsöffnungen innerhalb eines von der Düsenseitenwandung beabstandeten Bereichs des Bodens, wodurch ermöglicht wird, dass sich die formstabilisierende Wirkung der Seitenwandung besonders gut auf den Boden übertragen lässt. Das Schwächungsmuster im Boden ermöglicht eine gezielte Vorgabe für die Art und das Maß an elastisch nachgiebiger Verformung unter Fluiddruckeinwirkung. Der Boden ist im Bereich des Schwächungsmusters aufgrund von dessen geringerer Wanddicke leichter deformierbar als im angrenzenden Bodenbereich größerer Wanddicke, so dass durch definierte Konfiguration des Schwächungsmusters hinsichtlich Formgestaltung und Wanddicke die fluiddruckabhängige Verformung des Bodens gezielt beeinflussbar und somit festlegbar ist. Insbesondere kann der Boden durch entsprechende Konfiguration des Schwächungsmusters bei Bedarf derart gebildet sein, dass sich zum einen wie gefordert der Öffnungsquerschnitt der Strahlaustrittsöffnungsstruktur mit innerhalb des Normalbetriebsdruckbereichs zunehmendem Brausefluidbetriebsdruck stetig erhöht und zum anderen die Querschnittsform der Strahlaustrittsöffnungsstruktur mit sich innerhalb des Normalbetriebsdruckbereichs änderndem Brausefluidbetriebsdruck gut kontrollierbar bleibt, z.B. weitgehend unverändert bleibt oder eine vorgegebene Formänderung erfährt. Dies hat vorteilhaft zur Folge, dass sich für die Düse eine gegenüber herkömmlichen, starren Düsen von einer sich nicht fluiddruckabhängig verformender Bauart signifikant flachere Kennlinie für den Anstieg des Fluiddrucks in der Düse mit wachsendem Volumenstrom an durch die Düse hindurchtretendem Brausefluid ergibt und gleichzeitig die Querschnittsform der Strahlaustrittsöffnungsstruktur je nach Bedarf und Anwendungsfall qualitativ beibehalten oder für bestimmte Fälle auch gezielt fluiddruckabhängig veränderlich vorgegeben werden kann. Dabei kann das Schwächungsmuster insbesondere dazu beitragen, ein erwünscht hohes Maß an Stetigkeit der Abhängigkeit der Bodendeformation und daraus resultierend der Aufweitung der jeweiligen Strahlaustrittsöffnung von der Erhöhung des Düseninnendrucks zu erzielen, das sprungartige Änderungen der Querschnittsform und des Öffnungsquerschnitts der Strahlaustrittsöffnung bei sich änderndem Düseninnendruck vermeidet.

Gemäß einem zweiten Aspekt der Erfindung weist die Strahlaustrittsöffnungsstruktur der erfindungsgemäßen Brausestrahlaustrittsdüse mindestens eine Strahlaustrittsöffnung mit in Umfangsrichtung unter Bildung abwechselnder Ausbuchtungsbereiche und Einbuchtungsbereiche alternierend zunehmendem und abnehmendem Öffnungsradius auf, wobei die Ausbuchtungsbereiche jeweils eine gerundete Form mit einem zugehörigen minimalen Ausbuchtungs-Krümmungsradius und die Einbuchtungsbereiche jeweils eine gerundete Form mit einem zugehörigen minimalen Einbuchtungs-Krümmungsradius besitzen. Dabei liegen die minimalen Ausbuchtungs-Krümmungsradien und die minimalen Einbuchtungs-Krümmungsradien im Bereich zwischen 0,01mm und 1mm. Zusätzlich oder alternativ zu dieser Dimensionierungseigenschaft stehen die minimalen Ausbuchtungs-Krümmungsradien in einem Größenverhältnis zwischen 0,3 und 2,5 zu den minimalen Einbuchtungs-Krümmungsradien. Dabei können, wenn die Strahlaustrittsöffnungsstruktur mehrere Strahlaustrittsöffnungen umfasst, alle diese Strahlaustrittsöffnungen eine solche Form mit Ausbuchtungsbereich- und Einbuchtungsbereichen besitzen oder nur ein Teil derselben.

Es zeigt sich, wiederum verifizierbar durch Computersimulation und/oder experimentelle Versuche, dass die solchermaßen konfigurierte Strahlaustrittsöffnungsstruktur die Erzielung besonders vorteilhafter Brausestrahlcharakteristika ermöglicht. Es stellt sich hierbei unter anderem heraus, dass die alternierende Abfolge von Ausbuchtungsbereichen und Einbuchtungsbereichen und deren jeweils ausreichend gerundete Form mit den angegebenen minimalen Krümmungsradien bzw. mit deren nicht zu stark vom Wert eins abweichendem Größenverhältnis, das speziell zwischen 0,3 und 2,5 liegt, zu der vorteilhaften Brausestrahlcharakteristik der betreffenden Strahlaustrittsöffnung beiträgt, wobei sich zudem zeigt, dass durch diese Konfiguration der Strahlaustrittsöffnung eine gewünschte, gleichbleibend günstige Brausestrahlcharakteristik über einen weiten Bereich möglicher Brausefluidbetriebsdrücke hinweg erzielt werden kann und nicht nur für einen ganz bestimmten Brausefluidbetriebsdruck bzw. einen engen Teilbereich des Brausefluidbetriebsdrucks innerhalb eines Bereichs praktisch vorkommender, relevanter Brausefluidbetriebsdrücke. Dabei lässt sich dem Brausestrahl durch die Strahlaustrittsöffnung mit ihren gerundeten Ausbuchtungs- und Einbuchtungsbereichen eine in nicht vorhersehbarer, überraschender Weise vorteilhafte Strahlcharakteristik aufprägen und über den weiten Normalbetriebsdruckbereich möglicher Fluiddrücke und daraus resultierender, unterschiedlich aufgeweiteter Querschnittsformen der Strahlaustrittsöffnung auch weitestgehend aufrechterhalten. Der aus dieser Strahlaustrittsöffnung austretende Brausestrahl ist in der Lage, seine Strahlform über eine relativ lange Wegstrecke nach Verlassen der Strahlaustrittsöffnung hinweg weitgehend beizubehalten, ohne bereits nach kurzer Wegstrecke in Einzelstrahlen oder Tröpfchen zu zerfallen. Dies kann auf einen entsprechend positiven Einfluss der gerundeten Ausbuchtungs- und Einbuchtungsbereiche der Strahlaustrittsöffnung auf die Strömungsverhältnisse im Brausestrahl zurückgeführt werden, mit denen z.B. Turbulenzen und Singularitäten der Brausefluidströmung vermieden werden, die durch spitze oder eckige Bereiche des Öffnungsrandes der Strahlaustrittsöffnung verursacht werden könnten. Andererseits kann es sein, dass minimale Einbuchtungs-Krümmungsradien bzw. minimale Ausbuchtungs-Krümmungsradien von mehr als 1mm die Deformation des Bodens im Bereich der Strahlaustrittsöffnung erschweren und daher für gewisse Anwendungen nicht die gewünschten Vorteile erbringen.

Gemäß einem dritten Aspekt der Erfindung weist die Strahlaustrittsöffnungsstruktur der erfindungsgemäßen Brausestrahlaustrittsdüse mindestens eine Strahlaustrittsöffnung mit einem nicht-planen Öffnungsrand auf, der wellenförmig mit einer bezüglich einer Ebene des Bodens in Fluidaustrittsrichtung und entgegen der Fluidaustrittsrichtung weisenden Axialrichtungskomponente verläuft. Unter der Fluidaustrittsrichtung ist dabei die aus der Düse hinaus weisende Richtung der Düsenlängsachse zu verstehen, wobei das Brausefluid die Düse mit einer in diese Fluidaustrittsrichtung weisenden Richtungskomponente verlässt, in den meisten Fällen mit einer in diese Richtung weisenden Hauptrichtungskomponente, d.h. parallel zu dieser oder unter einem spitzen Winkel von weniger als 45° zu dieser. Dabei können, wenn die Strahlaustrittsöffnungsstruktur mehrere Strahlaustrittsöffnungen umfasst, alle diese Strahlaustrittsöffnungen einen solchen nicht-planen Öffnungsrand besitzen oder nur ein Teil derselben.

Es zeigt sich, wiederum verifizierbar durch Computersimulation und/oder experimentelle Versuche, dass diese Konfiguration der betreffenden Strahlaustrittsöffnung ebenfalls dazu beiträgt, sowohl die gewünschte stetige Erhöhung des Öffnungsquerschnitts der Strahlaustrittsöffnung und damit der Strahlaustrittsstruktur insgesamt mit innerhalb eines Normalbetriebsdruckbereichs zunehmendem Brausefluidbetriebsdruck in einer günstigen Weise bereitzustellen als auch eine günstige Brausestrahlcharakteristik für unterschiedliche Brausefluidbetriebsdrücke innerhalb des Normalbetriebsdruckbereichs bereitstellen zu können, sei es dahingehend, die Querschnittsform der Strahlaustrittsöffnungsstruktur und eine daraus resultierende Brausestrahlcharakteristik über den Normalbetriebsdruckbereich hinweg weitgehend konstant halten oder in einer gewünschten Weise gezielt verändern zu können, jeweils erreicht durch eine entsprechende konkrete Gestaltung des nicht-planen Öffnungsrandes der betreffenden Strahlaustrittsöffnung. Durch dessen gewellten Verlauf in Bezug auf seine zur Düsenlängsachse parallele Axialrichtungskomponente, gemäß dem der Öffnungsrand während seines Umlaufs entlang des Öffnungsumfangs mit sich stetig ändernder Axialrichtungskomponente abwechselnd in Richtung nach außen aus der Düsenhohlkammer heraus und in Richtung nach innen in die Düsenhohlkammer hinein verläuft, ergibt sich eine für die Änderung des Öffnungsquerschnitts der Strahlaustrittsöffnung unter qualitativer Beibehaltung ihrer Querschnittsform erwünscht hohe elastische Deformierbarkeit des Düsenbodens und damit von dessen Strahlaustrittsöffnungsstruktur über einen weiten Bereich unterschiedlicher Brausefluidbetriebsdrücke, wobei sich ein sehr gleichmäßiges Deformationsverhalten, d.h. ein hohes Maß an Stetigkeit desselben, mit sich änderndem Düseninnendruck erzielen lässt.

Es zeigt sich, dass die vorstehend genannten drei Erfindungsaspekte je für sich und, wie sich dies für den Fachmann anhand der gegebenen Informationen und Erläuterungen versteht, in beliebiger Kombination je zweier oder aller drei Aspekte zur Bereitstellung einer Brausestrahlaustrittsdüse beitragen, die insbesondere hinsichtlich der von ihr bereitstellbaren Brausestrahlcharakteristik selbst bei merklich unterschiedlichen Brausefluidbetriebsdrücken innerhalb eines üblichen Normalbetriebsdruckbereichs in der Düsenhohlkammer signifikante Vorteile gegenüber den eingangs genannten Brausestrahlaustrittsdüsen des Standes der Technik ermöglicht. Jeder dieser Erfindungsaspekte trägt zudem dazu bei, die Verkalkungsneigung der Brausestrahlaustrittsdüse gering zu halten, insbesondere dank der fluiddruckabhängig variablen elastischen Verformung des Düsenbodens, die Kalkanlagerungen vorbeugt und etwaige Kalkanlagerungen selbsttätig wieder ablösen kann, und bei Bedarf einen relativ feinen Brausestrahl erzeugen zu können, wozu die jeweilige Strahlaustrittsöffnung mit entsprechend geringem Öffnungsquerschnitt konfiguriert sein kann. Die erfindungsgemäße Brausestrahlaustrittsdüse lässt sich zudem in jedem der drei genannten Erfindungsaspekte mit vergleichsweise geringem Aufwand fertigen und eignet sich beispielsweise gut für sanitäre Brausen, wie für Duschbrausen in Form von Kopf-, Hand- und Seitenbrausen in Duschräumen und für Küchenbrausen, wie sie an Küchenarbeitsplätzen verwendet werden.

Die erfindungsgemäße Brausestrahlaustrittsdüse kann sich in ihrem Strahlerzeugungsverhalten bzw. ihrer Brausestrahlaustrittscharakteristik optimal an unterschiedliche Fluiddrücke anpassen, wie sie im normalen Brausebetrieb auftreten können, z.B. an unterschiedliche vorgegebene Fluiddrücke in unterschiedlichen Wasserversorgungsnetzen unterschiedlicher Länder oder Regionen ebenso wie an betriebsbedingte Schwankungen des Fluiddrucks einer Wasserversorgung oder einer anderen Fluidversorgung und an etwaige Fluiddruckschwankungen im normalen Brausebetrieb, die in einer zugeordneten Brause selbst auftreten können. Ein besonderer Vorteil besteht unter anderem darin, dass bei der erfindungsgemäßen Brausestrahlaustrittsdüse der Brausefluidbetriebsdruck, d.h. der Innendruck des Brausefluids in der Düsenhohlkammer und speziell in der Nähe des Düsenaustritts, mit steigendem Volumenstrom an durch die Düse hindurchgeleitetem Brausefluid deutlich weniger stark ansteigt als dies bei herkömmlichen Brausestrahlaustrittsdüsen der Fall ist, die von ähnlicher Bauform sind, jedoch als starre Düsen ausgeführt sind, die sich unter dem Fluiddruck im normalen Brausebetrieb nicht merklich verformen.

Mit anderen Worten ergibt sich für die erfindungsgemäße Brausestrahlaustrittsdüse eine im Vergleich zu diesen herkömmlichen Düsen deutlich flachere Kennlinie für den Innendruck in Abhängigkeit vom Volumenstrom. Anders gesagt, die erfindungsgemäße Brausestrahlaustrittsdüse ermöglicht vergleichsweise hohe Volumenströme an durch die Düse hindurchtretendem Fluid bei vergleichsweise niedrig bleibendem Fluidinnendruck in der Düsenhohlkammer. Die erfindungsgemäße Brausestrahlaustrittsdüse ermöglicht daher sowohl relativ geringe als auch relativ hohe Volumenströme vorzugsweise unter weitgehender Beibehaltung der Brausestrahlcharakteristik bzw. des Strahlbilds des von ihr abgegebenen Brausestrahls und ohne unerwünscht starken Anstieg des Fluiddrucks in der Düsenhohlkammer.

In einer Weiterbildung der Erfindung beinhaltet das Schwächungsmuster mindestens einen Schwächungsbereich im Boden, der sich von einer zugeordneten Strahlaustrittsöffnung der Strahlaustrittsöffnungsstruktur aus von dieser weg erstreckt. Wenn das Schwächungsmuster mehrere Schwächungsbereiche umfasst, ist dieses Merkmal je nach Bedarf bei allen diesen Schwächungsbereichen oder nur bei einem Teil derselben realisiert. Die Erstreckung des Schwächungsbereichs, in dem sich der Boden besonders leicht deformiert, bis zur Strahlaustrittsöffnung erweist sich für sehr viele Anwendungen als vorteilhaft im Hinblick auf eine gewünschte aufweitende Verformung der Strahlaustrittsöffnung mit zunehmendem Brausefluidbetriebsdruck in der Düsenhohlkammer. In alternativen Ausführungen, wie sie für bestimmte andere Anwendungsfälle zweckmäßig sein können, halten der oder die Schwächungsbereiche des Schwächungsmusters einen gewissen Mindestabstand zur Strahlaustrittsöffnung bzw. deren Öffnungsrand ein.

In einer Ausgestaltung der Erfindung ist der Schwächungsbereich im Boden ein linienförmiger Schwächungsbereich, der mit radialer Hauptrichtungskomponente geradlinig oder einfach gebogen oder wellenlinienförmig mehrfach gebogen verläuft. Diese Maßnahme erweist sich für die weitergehende Optimierung des Bodendeformierungsverhaltens für sehr viele Anwendungen als günstig. Der Verlauf des linienförmigen Schwächungsbereichs in bezüglich des Bodens bzw. der Strahlaustrittsöffnung radialer Richtung bzw. in überwiegend radialer Richtung trägt zu einem günstigen Deformationsverhalten im Sinne der Erzielung einer gewünschten Beeinflussung der Querschnittsform der sich mit höherem Fluiddruck aufweitenden Strahlaustrittsöffnung bei. Ein geradliniger Verlauf des Schwächungsbereichs kann zudem die Fertigung vereinfachen. Ein einfach gebogener bzw. ein wellenlinienförmig mehrfach gebogener Verlauf ermöglicht gegenüber einem geradlinigen Verlauf eine noch stärkere Verformung des Bodens und damit seiner Strahlaustrittsöffnungsstruktur über einen vergleichsweise großen Bereich möglicher Brausestrahlfluidbetriebsdrücke hinweg. Außerdem kann dadurch bei Bedarf die Deformation des Bodens im Bereich der Strahlaustrittsöffnung mit einer zusätzlichen Rotationskomponente um die Längsachse der Strahlaustrittsöffnung erfolgen. In alternativen Ausführungen, wie sie für entsprechende Anwendungen zweckmäßig sein können, kann der Schwächungsbereich z.B. einen spiralförmigen Verlauf mit radialer Minoritätsrichtungskomponente besitzen, d.h. er erstreckt sich dann mit einer geringeren Richtungskomponente radial und mit einer Hauptrichtungskomponente in einer zur radialen Richtung senkrechten Richtung.

In einer Ausgestaltung der Erfindung erstreckt sich der Schwächungsbereich im Boden bis zur Seitenwandung und geht dort in einen Schwächungsbereich in der Seitenwandung über. Durch diese Maßnahme kann die Seitenwandung insbesondere in ihrem an den Boden angrenzenden Bereich bei Bedarf zum Deformationsverhalten des Bodens beitragen, da der zusätzliche Schwächungsbereich in der Seitenwandung eine gewisse Schwächung für die Seitenwandung und deren formstabilisierende Wirkung auf den Boden bedeutet. Je nach Gestaltung dieses zusätzlichen Schwächungsbereichs in der Seitenwandung kann zudem die Deformation des Bodens auch von einer ergänzenden Deformation der Seitenwandung begleitet sein. In alternativen Ausführungen, in denen kein Bedarf für diese Funktionalität der Seitenwandung besteht, ist die Seitenwandung ohne Schwächungsbereich realisiert.

In einer Ausgestaltung der Erfindung ist der Schwächungsbereich im Boden ein linienförmiger Schwächungsbereich, der von einem der Ausbuchtungsbereiche oder einem der Einbuchtungsbereiche der zugeordneten Strahlaustrittsöffnung abführt. Diese Maßnahme kann vorteilhaft dazu beitragen, die Querschnittsform der Strahlaustrittsöffnung beim Aufweiten der Strahlaustrittsöffnung durch vermehrte Deformation des Bodens bei ansteigendem Brausefluidbetriebsdruck gezielt zu beeinflussen, z.B. qualitativ eine vorgegebene Querschnittsform beizubehalten, und/oder das Aufweiten der Strahlaustrittsöffnung mit höherem Fluiddruck speziell im Bereich ihrer Ausbuchtungsbereiche bzw. ihrer Einbuchtungsbereiche gezielt zu beeinflussen bzw. zu fördern. In alternativen Ausführungen, wie sie für entsprechende Anwendungen zweckmäßig sein können, führt der Schwächungsbereich nicht von Ausbuchtungs- oder Einbuchtungsbereichen der Strahlaustrittsöffnung ab, z.B. in Fällen, in denen die Strahlaustrittsöffnung keine derartigen Ausbuchtungs- und Einbuchtungsbereiche aufweist, oder in Fällen, in denen der Schwächungsbereich in einem Abschnitt der Strahlaustrittsöffnung außerhalb von deren Ausbuchtungsbereiche und Einbuchtungsbereiche abführt.

In einer Ausgestaltung der Erfindung ist der Boden für die Strahlaustrittsöffnung, von der aus sich der mindestens eine Schwächungsbereich weg erstreckt, strahlwinkelanstellend gebildet, wobei der oder die sich von der Strahlaustrittsöffnung weg erstreckenden Schwächungsbereiche an der Innenseite des Bodens in einer zu einer Längsmittenebene der Strahlaustrittsöffnung strahlwinkelanstellend asymmetrischen Anordnung gebildet sind und/oder der Boden zumindest in einem die Strahlaustrittsöffnung enthaltenden Bereich strahlwinkelanstellend innenseitig geneigt verläuft und/oder die Strahlaustrittsöffnung im Boden strahlwinkelanstellend außermittig angeordnet ist.

Unter der Charakterisierung, dass der Boden für die Strahlaustrittsöffnung strahlwinkelanstellend gebildet ist, ist vorliegend zu verstehen, dass der Boden in diesem Fall derart gebildet ist, dass sich für die Strahlaustrittsöffnung eine Strahlwinkelanstellung ergibt, d.h. im Betrieb der Düse tritt der Brausestrahl aus dieser Strahlaustrittsöffnung unter einem Strahlwinkel aus, der bezüglich der Längsachse der Düse angestellt ist, d.h. mit dieser einen spitzen Winkel einschließt. Typischerweise liegt dieser spitze Winkel bzw. Anstellwinkel für sanitäre Brauseanwendungen z.B. im Bereich zwischen 0° und 30°, meist zwischen 0° und 20°, z.B. zwischen 5° und 15°.

Im vorliegenden Fall wird diese Strahlwinkelanstellung vorteilhaft durch die entsprechende Ausbildung des Bodens bereitgestellt, insbesondere durch entsprechende asymmetrische Anordnung seines oder seiner innenseitigen Schwächungsbereiche und/oder durch einen entsprechend geneigten Verlauf seiner Bodeninnenseite und/oder durch entsprechende außermittige Anordnung der Strahlaustrittsöffnung. Diese Maßnahmen tragen je für sich oder in Kombination dazu bei, dass das Brausefluid auf der einen Seite der Längsmittenebene der Strahlaustrittsöffnung mit einer höheren Strömungsgeschwindigkeit und dabei auch einer höheren Querkomponente der Strömungsgeschwindigkeit senkrecht zur Düsenlängsachse in die Strahlaustrittsöffnung eintritt als auf der anderen, gegenüberliegenden Seite, wodurch sich der Effekt ergibt, dass der Brausestrahl nicht parallel zur Düsenlängsachse aus der Strahlaustrittsöffnung austritt, sondern unter dem besagten Anstellwinkel.

So können die Schwächungsbereiche an der Innenseite des Bodens als Kanäle für das Brausefluid wirken, wobei durch deren asymmetrische Anordnung dafür gesorgt ist, dass sich für das Brausefluid bezüglich der Längsmittenebene der Strahlaustrittsöffnung auf der einen Seite eine höhere Strömungsgeschwindigkeit ergibt als auf der gegenüberliegenden Seite, was zur Folge hat, dass das Brausefluid nicht parallel, sondern geneigt zu dieser Längsmittenebene aus der Strahlaustrittsöffnung austritt, d.h. unter dem besagten Anstellwinkel zur Düsenlängsachse. Der gleiche bzw. ein gleichartiger Effekt lässt sich durch die geneigte Bildung der Bodeninnenseite bzw. durch die außermittige Anordnung der Strahlaustrittsöffnung im Boden erzielen.

Es zeigt sich, dass dabei durch diese Bodengestaltung der Anstellwinkel für den Brausestrahl bei sich änderndem Brausefluidbetriebsdruck und dadurch bedingter Deformation des Bodens und Aufweitung bzw. Verengung der Strahlaustrittsöffnung in nicht zu erwartendem Maß weitgehend konstant bleibt. Mit anderen Worten bleibt der gewünschte Anstellwinkel sowohl für Betriebszustände mit relativ kleinen Volumenströmen an durch die Düse hindurchtretendem Fluid als auch für Betriebszustände mit relativ hohen Volumenströmen im Wesentlichen unverändert. In alternativen Ausführungen ist die Düse mit ihrem Boden ohne derartige Strahlwinkelanstellung realisiert, d.h. der Brausestrahl tritt in diesem Fall mit zur Düsenlängsachse paralleler Strahlhauptrichtung aus der Düse aus.

In einer weiteren Ausgestaltung der Erfindung umfasst die asymmetrische Anordnung des oder der sich von der Strahlaustrittsöffnung weg erstreckenden Schwächungsbereiche an der Innenseite des Bodens zwei sich bezüglich der Längsmittenebene der gegenüberliegende, linienförmige Schwächungsbereiche unterschiedlicher Länge und/oder unterschiedlicher Breite oder einen sich von der Strahlaustrittsöffnung weg erstreckenden Schwächungsbereich an der Innenseite des Bodens, dem bezüglich der Längsmittenebene der Strahlaustrittsöffnung ein ungeschwächter Bodenbereich gegenüberliegt. Dies stellt eine funktionell sehr wirksame und herstellungstechnisch relativ einfach realisierbare Möglichkeit dar, die gewünschte Strahlwinkelanstellung für die Strahlaustrittsöffnung durch eine spezielle asymmetrische Anordnung des oder der zugehörigen Schwächungsbereiche zu realisieren. Alternativ sind andere Realisierungen für diese asymmetrische Anordnung möglich, z.B. unter Verwendung entsprechend asymmetrisch angeordneter flächiger statt linienförmiger Schwächungsbereiche.

In einer Weiterbildung der Erfindung beinhaltet das Schwächungsmuster jeweils mindestens einen Schwächungsbereich an der Innenseite und an der Außenseite des Bodens, wobei der mindestens eine Schwächungsbereich an der Innenseite gegenüber dem mindestens einen Schwächungsbereich an der Außenseite in Umfangsrichtung des Bodens versetzt angeordnet ist. Diese Maßnahme erweist sich beispielsweise für Anwendungen als vorteilhaft, in denen ein vergleichsweise großes Maß an Deformierbarkeit des Bodens gewünscht ist, d.h. dass sich der Boden bei gegebenem Fluiddruck relativ stark deformieren soll. Dies wird durch die beidseitige Schwächung des Bodens erreicht, die den Boden leichter deformierbar sein lässt, als wenn nur der Schwächungsbereich an der Innenseite oder nur der Schwächungsbereich an der Außenseite vorhanden ist. Da die beidseitigen Schwächungsbereiche in Bodenumfangsrichtung gegeneinander versetzt sind, stören sie sich nicht und können daher z.B. als Ausnehmungen in den Boden eingebracht sein, die eine Tiefe von etwa der halben Wandstärke des Bodens oder mehr haben. Umgekehrt erfordert die Bildung der Schwächungsbereiche an beiden Seiten des Bodens für die Erzielung eines gewünschten Maßes an Deformation bei bestimmtem Fluiddruck eine geringere Wandschwächung des Bodens im Vergleich zu einer Bildung des Schwächungsmusters nur an der Innenseite oder nur an der Außenseite des Bodens. In alternativen Ausführungen, in denen dies ausreichend und zweckmäßig ist, ist das Schwächungsmusters nur an der Innenseite oder nur an der Außenseite des Bodens gebildet.

In einer Weiterbildung der Erfindung weist die Strahlaustrittsöffnungsstruktur eine Strahlaustrittsöffnung mit gerundet polygonaler Querschnittsgrundform auf, wobei die Ausbuchtungsbereiche gerundete Eckbereiche der polygonalen Querschnittsgrundform bilden. Dabei können, wenn die Strahlaustrittsöffnungsstruktur mehrere Strahlaustrittsöffnungen umfasst, alle diese Strahlaustrittsöffnungen eine solche Querschnittsgrundform besitzen oder nur ein Teil derselben. Es zeigt sich, dass diese Wahl der Querschnittsgrundform für die jeweilige Strahlaustrittsöffnung zu einer für die meisten Anwendungen, insbesondere in sanitären Brausen, optimalen Strahlcharakteristik des aus der Strahlaustrittsöffnung austretenden Brausestrahls unter den verschiedenen Brausefluidbetriebsdrücken innerhalb des Normalbetriebsdruckbereichs führt. Es kann sich hierbei insbesondere um eine viereckige oder dreieckige Querschnittsgrundform und für manche Anwendungen auch um eine polygonale Querschnittsgrundform mit mehr als vier gerundeten Eckbereichen bzw. Ausbuchtungsbereichen handeln, z.B. eine solche mit fünf oder sechs gerundeten Eckbereichen.

In einer Weiterbildung der Erfindung weist die Strahlaustrittsöffnungsstruktur eine Strahlaustrittsöffnung mit einem Austrittsäquivalentdurchmesser im Bereich von 0,2mm bis 1,2mm auf. Hierunter ist zu verstehen, dass die Strahlaustrittsöffnung mit einem Öffnungsquerschnitt gebildet ist, der dem Öffnungsquerschnitt einer fiktiven kreisrunden Strahlaustrittsöffnung mit einem Öffnungsdurchmesser zwischen 0,2mm und 1,2mm entspricht. Es handelt sich demgemäß um eine Strahlaustrittsöffnung mit im Vergleich zu Strahlaustrittsöffnungen konventioneller Sanitärbrausen relativ geringem Öffnungsquerschnitt. Derartige Strahlaustrittsöffnungen erzeugen einen entsprechend feinen Brausestrahl, der daher vom Fachmann auch als Nadelstrahl oder Feinstrahl bezeichnet wird. Diese Dimensionierung gilt in jeweils entsprechenden Realisierungen für alle Strahlaustrittsöffnungen des Bodens bzw. der Düse oder nur für eine von mehreren Strahlaustrittsöffnungen bzw. nur für einen Teil aller Strahlaustrittsöffnungen. In alternativen Ausführungen besitzt jede Strahlaustrittsöffnung einen Austrittsäquivalentdurchmesser von mehr als 1,2mm oder noch weniger als 0,2mm.

In einer Weiterbildung der Erfindung liegt eine Wanddicke des Bodens außerhalb des Schwächungsmusters im Bereich von 0,1mm bis 1mm. Diese Dickendimensionierung des Bodens erweist sich für die meisten Anwendungen, insbesondere in sanitären Brausen, als vorteilhaft hinsichtlich einer ausreichenden Druckstabilität des Bodens einerseits und seiner gewünschten fluiddruckabhängigen Deformierbarkeit andererseits. In alternativen Ausführungen beträgt die Dicke der Bodenwand außerhalb des Schwächungsmusters für spezielle Anwendungen weniger als 0,1mm oder mehr als 1mm.

In einer Weiterbildung der Erfindung beträgt eine Mindestwanddicke des Bodens im Bereich des Schwächungsmusters zwischen einem Fünftel und der Hälfte einer Wanddicke des Bodens außerhalb des Schwächungsmusters. Dies stellt sich als ein für viele Anwendungen insbesondere bei sanitären Brausen zur Erfüllung der geforderten Eigenschaften hinsichtlich Stabilität einerseits und Deformierbarkeit andererseits optimales Verhältnis für die Wanddicke des Bodens im geschwächten Bereich einerseits und im nicht geschwächten Bereich andererseits dar. In alternativen Ausführungen, wie sie für bestimmte Anwendungen zweckmäßig sein können, ist dieses Verhältnis kleiner als ein Fünftel oder größer als 0,5.

In einer Weiterbildung der Erfindung weist die Strahlaustrittsöffnungsstruktur eine Strahlaustrittsöffnung mit einem trichterartig viertelkreisförmig gerundeten Eintrittsbereich auf, der einen Eintrittskrümmungsradius zwischen 0,1mm und 0,3mm aufweist. Dabei können, wenn die Strahlaustrittsöffnungsstruktur mehrere Strahlaustrittsöffnungen umfasst, alle diese Strahlaustrittsöffnungen einen solchen Eintrittsbereich besitzen oder nur ein Teil derselben. Diese Konfiguration und Dimensionierung des Eintrittsbereichs der Strahlaustrittsöffnung erweist sich als vorteilhaft im Hinblick auf die von der Strahlaustrittsöffnung bereitgestellte Strahlcharakteristik des von ihr emittierten Brausestrahls. Insbesondere erweist sich der aus dieser Strahlaustrittsöffnung austretende Brausestrahl als vergleichsweise stabil, d.h. er behält über einen relativ langen Weg nach Verlassen der Strahlaustrittsöffnung seine Strahlform weitgehend bei, ohne beispielsweise in mehrere Einzelstrahlen aufzufasern oder in Tröpfchen zu zerfallen. In alternativen Ausführungen ist der genannte Eintrittskrümmungsradius kleiner als 0,1mm oder größer als 0,3mm gewählt, wenn die damit einhergehende Strahlcharakteristik für den Brausestrahl bei der gegebenen Anwendung akzeptabel ist.

In einer Weiterbildung der Erfindung liegt ein Hohlkammer-Innendurchmesser im Bereich von 1,5mm bis 4mm. Diese Dimensionierungsmaßnahme für die Düse erweist sich für viele Anwendungen speziell bei sanitären Brausen als vorteilhaft im Hinblick auf den dadurch ermöglichten Brausestrahl. In alternativen Ausführungen kann der Hohlkammer-Innendurchmesser der Düse für bestimmte Anwendungen auch kleiner als 1,5mm oder größer als 4mm gewählt sein.

In einer Weiterbildung der Erfindung liegt eine Hohlkammerlänge der Düse im Bereich von 4mm bis 8mm. Auch dies stellt eine Dimensionierungsmaßnahme für die Düse dar, die sich für zahlreiche Anwendungen insbesondere bei Sanitärbrausen als vorteilhaft erweist. Alternativ kann die Hohlkammerlänge auch kleiner als 4mm oder größer als 8mm gewählt sein, wenn dies für spezielle Anwendungen zweckmäßig erscheint.

In einer Weiterbildung der Erfindung beträgt eine Wandstärke der Seitenwandung mindestens 0,8mm. Diese Dimensionierungsmaßnahme für die Seitenwandung resultiert in einer gewünschten ausreichenden Stabilität der Seitenwandung, die bei der erfindungsgemäßen Brausestrahlaustrittsdüse primär als bodenstabilisierendes Element fungiert und sich im Gegensatz zum Boden unter den im Normalbetrieb auftretenden Fluidbetriebsdrücken nicht oder jedenfalls nicht nennenswert verformen soll. Es versteht sich, dass sich diese Wanddickenangabe in Fällen, in denen auch die Seitenwandung einen Schwächungsbereich bzw. ein Schwächungsmuster aufweist, auf die Wanddicke der Seitenwandung außerhalb des geschwächten Bereichs bezieht. In alternativen Ausführungen kann für bestimmte Anwendungen vorgesehen sein, die Seitenwandung mit einer Wandstärke von weniger als 0,8mm auszubilden.

In einer Weiterbildung der Erfindung beinhaltet die Strahlaustrittsöffnungsstruktur mehrere Strahlaustrittsöffnungen, und der Boden weist ein Versteifungsstegmuster mit gegenüber einem angrenzenden Bereich des Bodens größerer Wanddicke auf, wobei das Versteifungsstegmuster den Boden in eine Mehrzahl von Bodenteilbereichen unterteilt, in denen jeweils mindestens eine der Strahlaustrittsöffnungen angeordnet ist, oder sich mit je einem Versteifungsstegende bis zu einer jeweiligen der Strahlaustrittsöffnungen erstreckt.

Diese Maßnahme ist für bestimmte Anwendungen von Vorteil, bei denen der Boden mit einer Mehrzahl von Strahlaustrittsöffnungen versehen ist. Im ersteren Fall untergliedert das Versteifungsstegmuster den Boden in Teilbereiche, in welchen sich dann jeweils eine oder mehrere der Strahlaustrittsöffnungen befinden. In den Bodenteilbereichen ist der Boden jeweils entsprechend in Abhängigkeit vom Brausefluidbetriebsdruck deformierbar, um die gewünschte Änderung des Öffnungsquerschnitts der einen oder mehreren dortigen Strahlaustrittsöffnungen zu bewirken, während das Versteifungsstegmuster dazu beiträgt, dem Boden trotz der Deformierbarkeit seiner Teilbereiche insgesamt eine ausreichende Steifigkeit und damit Druckstabilität zu verleihen. Im anderen Fall erstreckt sich je ein Steg des Versteifungsstegmusters bis zu einer der Strahlaustrittsöffnungen. Auch in diesem Fall trägt das Versteifungsstegmuster dazu bei, dem sich unter dem Brausefluidbetriebsdruck deformierenden, mit mehreren Strahlaustrittsöffnungen versehenen Boden eine ausreichende Eigenstabilität zu verleihen. In alternativen Ausführungen entfällt das Versteifungsstegmuster, insbesondere in Fällen, in denen der Boden nur eine einzige Strahlaustrittsöffnung aufweist oder trotz mehrerer darin eingebrachter Strahlaustrittsöffnungen und etwaigen zugeordneten Schwächungsbereichen auch ohne derartiges Versteifungsstegmuster eine ausreichende Eigenstabilität besitzt.

Die erfindungsgemäße Brause weist eine oder mehrere erfindungsgemäße Brausestrahlaustrittsdüsen auf. Bei dieser Brause kann es sich insbesondere um eine sanitäre Kopf-, Hand- oder Seitenbrause einer Duscheinrichtung oder um eine Küchenbrause an einem Küchenarbeitsplatz handeln. Alternativ kann es sich auch um eine nicht-sanitäre Brause handeln, z.B. in der chemischen Anlagentechnik zur spürförmigen Zugabe flüssiger oder gasförmiger Medien. Vorzugsweise beinhaltet die Brause eine Mehrzahl von Brausestrahlaustrittsdüsen, die weiter bevorzugt sämtlich durch eine erfindungsgemäße Brausestrahlaustrittsdüse realisiert sind

Vorteilhafte Ausführungsformen der Erfindung sind in den Zeichnungen dargestellt. Diese und weitere Ausführungsformen der Erfindung werden nachfolgend näher erläutert. Hierbei zeigen:
- Fig. 1: eine vorderseitige Perspektivansicht einer topfförmigen Brausestrahlaustrittsdüse mit kreuzförmiger Strahlaustrittsöffnung und ,
- Fig. 2: eine Draufsicht von hinten, d.h. in Fig. 1 von oben, auf die Düse von Fig. 1,
- Fig. 3: eine Längsschnittansicht der Düse von Fig. 1 längs einer Linie III-III in Fig. 2,
- Fig. 4: eine Detailansicht eines mittigen Bodenbereichs IV in Fig. 2,
- Fig. 5: eine Detailansicht eines Bereichs V von Fig. 3,
- Fig. 6: eine perspektivische Längsschnittansicht einer Variante der Düse der Fig. 1 bis 5 mit bodeninnenseitigem Schwächungsmuster,
- Fig. 7: eine Draufsicht von hinten, d.h. in Fig. 6 von oben, auf die Düse der Fig. 6,
- Fig. 8: die perspektivische Längsschnittansicht von Fig. 6 für eine Düsenvariante mit zusätzlichem Seitenwandungs-Schwächungsmuster,
- Fig. 9: eine Draufsicht von hinten auf die Düse der Fig. 8,
- Fig. 10: die perspektivische Längsschnittansicht von Fig. 6 für eine Düsenvariante mit bodenaußenseitigem Schwächungsmuster,
- Fig. 11: eine perspektivische Detailansicht von vorn auf die Düse der Fig. 10,
- Fig. 12: die perspektivische Längsschnittansicht von Fig. 6 für eine Düsenvariante mit modifiziertem bodeninnenseitigem Schwächungsmuster,
- Fig. 13: eine Draufsicht von hinten auf die Düse der Fig. 12,
- Fig. 14: die perspektivische Längsschnittansicht von Fig. 6 für eine weitere Düsenvariante mit modifiziertem, gebogenem, bodeninnenseitigem Schwächungsmuster,
- Fig. 15: eine Draufsicht von hinten auf die Düse der Fig. 14,
- Fig. 16: die perspektivische Längsschnittansicht von Fig. 6 für eine weitere Düsenvariante mit modifiziertem, wellenlinienförmigem, bodeninnenseitigem Schwächungsmuster,
- Fig. 17: eine Draufsicht von hinten auf die Düse der Fig. 16,
- Fig. 18: die perspektivische Längsschnittansicht von Fig. 6 für eine weitere Düsenvariante mit modifiziertem, wellenlinienförmigem, bodeninnenseitigem Schwächungsmuster,
- Fig. 19: eine Draufsicht von hinten auf die Düse von Fig. 18,
- Fig. 20: die perspektivische Längsschnittansicht von Fig. 6 für eine Düsenvariante mit modifizierter Querschnittsform der Strahlaustrittsöffnung,
- Fig. 21: eine Draufsicht von hinten auf die Düse der Fig. 20,
- Fig. 22: die perspektivische Längsschnittansicht von Fig. 6 für eine Düsenvariante mit einer Strahlaustrittsöffnung mit nicht-planem, wellenlinienförmigem Öffnungsrand,
- Fig. 23: eine perspektivische Detailansicht von vorn auf die Düse der Fig. 22,
- Fig. 24: eine Detaildraufsicht von vorn auf einen mittigen Bodenbereich der Düse der Fig. 22 und 23 mit der Strahlaustrittsöffnung,
- Fig. 25: eine Draufsicht von hinten auf eine Düsenvariante mit strahlwinkelanstellendem, asymmetrischem, bodeninnenseitigem Schwächungsmuster mit einem einzigen linienförmigen Schwächungsbereich,
- Fig. 26: eine Längsschnittansicht eines vorderen Bereichs der Düse von Fig. 25 mit Veranschaulichung der Strahlwinkelanstellfunktionalität,
- Fig. 27: eine Draufsicht von hinten auf eine weitere Düsenvariante mit strahlwinkelanstellendem, asymmetrischem, bodeninnenseitigem Schwächungsmuster mit drei linienförmigen Schwächungsbereichen,
- Fig. 28: eine Draufsicht von hinten auf eine weitere Düsenvariante mit strahlwinkelanstellendem, asymmetrischem, bodeninnenseitigem Schwächungsmuster mit vier linienförmigen Schwächungsbereichen,
- Fig. 29: eine Draufsicht von hinten auf eine weitere Düsenvariante mit außermittiger Strahlaustrittsöffnung und strahlwinkelanstellendem, asymmetrischem, bodeninnenseitigem Schwächungsmuster mit ungleich langen linienförmigen Schwächungsbereichen,
- Fig. 30: eine perspektivische Längsschnittansicht eines vorderen Bereichs einer Düsenvariante mit schräger Bodeninnenseite und strahlwinkelanstellendem, asymmetrischem, bodeninnenseitigem Schwächungsmuster mit ungleich langen linienförmigen Schwächungsbereichen,
- Fig. 31: eine Draufsicht von hinten auf die Düse von Fig. 30,
- Fig. 32: eine Draufsicht von hinten auf eine weitere Düsenvariante mit strahlwinkelanstellendem, asymmetrischem, bodeninnenseitigem Schwächungsmuster mit ungleich langen linienförmigen Schwächungsbereichen,
- Fig. 33: eine Draufsicht von hinten auf eine weitere Düsenvariante mit strahlwinkelanstellendem, asymmetrischem, bodeninnenseitigem Schwächungsmuster mit ungleich breiten linienförmigen Schwächungsbereichen,
- Fig. 34: eine Draufsicht von hinten auf eine Düsenvariante mit drei kreuzförmigen Strahlaustrittsöffnungen im Boden und einem Versteifungsstegmuster,
- Fig. 35: eine Perspektivansicht von vorn auf die Düse von Fig. 34,
- Fig. 36: eine Perspektivansicht von vorn einer Düsenvariante mit vier kreuzförmigen Strahlaustrittsöffnungen,
- Fig. 37: eine Draufsicht von hinten auf die Düse von Fig. 36,
- Fig. 38: eine Perspektivansicht von vorn auf eine Düsenvariante mit drei dreieckförmigen Strahlaustrittsöffnungen und einem Versteifungsstegmuster,
- Fig. 39: eine Draufsicht von hinten auf die Düse von Fig. 38,
- Fig. 40: eine Perspektivansicht von vorn einer Düsenvariante mit vier kreisförmigen Strahlaustrittsöffnungen und bodeninnenseitigem sowie bodenaußenseitigem Schwächungsmuster,
- Fig. 41: die perspektivische Längsschnittansicht von Fig. 6 für die Düse der Fig. 40,
- Fig. 42: eine Draufsicht von hinten auf die Düse der Fig. 40 und 41,
- Fig. 43: eine fotografische Aufnahme des Bodenbereichs einer Düse gemäß den Fig. 6 und 7 von vorn in einem Betriebszustand der Düse bei fehlendem oder geringem Brausefluidbetriebsdruck,
- Fig. 44: die fotografische Aufnahme der Fig. 43 in einem Betriebszustand der Düse bei erhöhtem Brausefluidbetriebsdruck,
- Fig. 45: eine Längsschnittansicht eines vorderen Bereichs der Düse der Fig. 27 längs einer Linie A-A in Fig. 27 in einem drucklosen Ausgangszustand der Düse,
- Fig. 46: die Ansicht von Fig. 45 in einem Betriebszustand der Düse bei mäßig hohem Brausefluidbetriebsdruck,
- Fig. 47: die Ansicht von Fig. 46 in einem Betriebszustand der Düse bei erhöhtem Brausefluidbetriebsdruck,
- Fig. 48: die Ansicht von Fig. 47 in einem Betriebszustand der Düse bei weiter erhöhtem Brausefluidbetriebsdruck,
- Fig. 49: ein Kennliniendiagramm zur Veranschaulichung eines typischen funktionalen Zusammenhangs von Düseninnendruck und Düsenvolumenstrom für eine erfindungsgemäße Düse und für eine herkömmliche Vergleichsdüse,
- Fig. 50: eine hälftige Längsschnittansicht einer Brause mit einteilig an einer elastomeren Strahlaustrittsplatte angeformten, erfindungsgemäßen Brausestrahlaustrittsdüsen,
- Fig. 51: eine perspektivische Draufsicht von hinten auf die elastomere Strahlaustrittsplatte der Brause von Fig. 50 und
- Fig. 52: eine perspektivische Draufsicht von vorn auf die elastomere Strahlaustrittsplatte.

Wie in den Fig. 1 bis 48 in verschiedenen Ausführungen und Ansichten veranschaulicht, umfasst die erfindungsgemäße topfförmige Brausestrahlaustrittsdüse eine Hohlkammer 1, eine die Hohlkammer 1 quer zu einer Düsenlängsachse D_{L} begrenzende Seitenwandung 2 und einen die Hohlkammer 1 in Richtung der Düsenlängsachse D_{L} austrittsseitig begrenzenden Boden 3. Der Boden 3 ist aus einem elastischen Material gebildet, vorzugsweise einem Elastomermaterial, wie es zur Verwendung bei Brausestrahlaustrittsdüsen dem Fachmann an sich bekannt ist. So kann es sich bei dem Elastomermaterial beispielsweise um ein elastisches Silikonmaterial handeln, z.B. mit einer Shore-A-Härte zwischen 20 und 70.

In dem Boden 3 ist eine Strahlaustrittsöffnungsstruktur 4s gebildet, die aus einer oder mehreren Strahlaustrittsöffnungen 4 besteht und eine offene Ausgangskonfiguration aufweist, d.h. mindestens eine der Strahlaustrittsöffnungen 4 ist bereits im drucklosen Ausgangszustand offen, was bedeutet, dass ihr für den Durchtritt von Brausefluid zur Verfügung stehender Öffnungsquerschnitt, d.h. ihre offene Querschnittsfläche, schon im drucklosen Ausgangszustand größer als null ist. Der Boden 3 ist dafür ausgelegt, sich mit seiner Strahlaustrittsöffnungsstruktur 4s unter Einwirkung eines Brausefluidbetriebsdrucks in der Hohlkammer 1, d.h. eines Düseninnendrucks, elastisch nachgiebig zu deformieren und dabei den Öffnungsquerschnitt der Strahlaustrittsöffnungsstruktur4s mit zunehmendem Brausefluidbetriebsdruck stetig zu erhöhen, wobei dies zumindest für Werte des Brausefluidbetriebsdrucks gilt, die innerhalb eines vorgegebenen Normalbetriebsdruckbereichs liegen, d.h. innerhalb eines Bereichs, in denen der Brausefluidbetriebsdruck bzw. Düseninnendruck im normalen Betrieb der Brausestrahlaustrittsdüse liegen kann. Von diesem Normalbetriebsdruckbereich ist ein Überdruckbereich zu unterscheiden, der über diesem Normalbetriebsdruckbereich liegt und in den der Brausefluidbetriebsdruck allenfalls bei Auftreten abnormaler Überdruck-Betriebszuständen gelangt.

In vorteilhaften Ausführungsformen ist die Strahlaustrittsöffnungsstruktur 4s von der Seitenwandung 2 beabstandet, d.h. ihre eine oder mehreren Strahlaustrittsöffnungen 4 erstrecken sich im Boden radial nicht bis zur Seitenwandung 2, sondern halten von dieser einen gewissen radialen Abstand d_{R} ein, wie stellvertretend in den Fig. 1, 35, 36 und 38 markiert, und der Boden 3 weist an seiner der Hohlkammer 1 zugewandten Innenseite 3_{I} und/oder an seiner der Hohlkammer 1 abgewandten Außenseite 3_{A} ein Schwächungsmuster 5 mit gegenüber einem angrenzenden Bereich des Bodens 3 geringerer Wanddicke auf. Das Schwächungsmuster 5 ist dafür ausgelegt, sich unter Einwirkung des Brausefluidbetriebsdrucks in der Hohlkammer 1 elastisch nachgiebig zu deformieren. Die Fig. 6 bis 9, 12 bis 19, 25 bis 35, 38 und 39 zeigen Ausführungsbeispiele, bei denen das Schwächungsmuster 5 ausschließlich bodeninnenseitig gebildet ist. Die Fig. 10 und 11 zeigen ein Ausführungsbeispiel, bei dem das Schwächungsmuster 5 ausschließlich bodenaußenseitig gebildet ist. Die Fig. 40 bis 42 zeigen ein Ausführungsbeispiel, bei denen das Schwächungsmuster 5 sowohl bodeninnenseitig als auch bodenaußenseitig gebildet ist.

In vorteilhaften Ausführungsformen weist die einzige oder mindestens eine der mehreren Strahlaustrittsöffnungen 4 der Strahlaustrittsöffnungsstruktur 4s einen in Umfangsrichtung unter Bildung abwechselnder Ausbuchtungsbereiche 6 und Einbuchtungsbereiche 7 alternierend zunehmenden und abnehmenden Öffnungsradius Ro auf. Die Ausbuchtungsbereiche 6 besitzen jeweils eine gerundete Form mit einem zugehörigen minimalen Ausbuchtungs-Krümmungsradius K_{A}, und in gleicher Weise besitzen die Einbuchtungsbereiche 7 jeweils eine gerundete Form mit einem zugehörigen minimalen Einbuchtungs-Krümmungsradius K_{E}. Dabei liegen die minimalen Ausbuchtungs-Krümmungsradien K_{A} und die minimalen Einbuchtungs-Krümmungsradien K_{E} jeweils im Bereich zwischen 0,01mm und 1mm, und/oder die minimalen Ausbuchtungs-Krümmungsradien K_{A} stehen zu den minimalen Einbuchtungs-Krümmungsradien K_{E} in einem Größenverhältnis K_{A}/K_{E} zwischen 0,3 und 2,5. Verschiedene derartige Ausführungsbeispiele sind in den Fig. 1 bis 39 gezeigt, wobei die Ausbuchtungsbereiche 6 und die Einbuchtungsbereiche 7 in den Fig. 2, 4, 7, 17, 21, und 39 stellvertretend markiert sind, in Fig. 4 sind zusätzlich die zugehörigen minimalen Krümmungsradien K_{A}, K_{E} markiert. Wie insbesondere aus Fig. 4 ersichtlich, verändert sich daher der Radius Ro eines Öffnungsrandes 8 der betreffenden Strahlaustrittsöffnung 4 in Abhängigkeit vom Umfangswinkel in diesem Fall stetig zwischen einem minimalen Wert am Umkehrpunkt des jeweiligen Einbuchtungsbereichs 7 und einem maximalen Wert am Umkehrpunkt des jeweiligen Ausbuchtungsbereichs 6 mit einem entsprechend der vorliegenden minimalen Krümmungsradien K_{A}, K_{E} relativ gleichmäßigen Änderungsgradient ohne sprunghafte Änderungen.

In vorteilhaften Ausführungsformen besitzt die einzige oder mindestens eine der Strahlaustrittsöffnungen 4 der Strahlaustrittsöffnungsstruktur 4s einen nicht-planen Öffnungsrand 8n, der wellenförmig mit einer bezüglich einer Ebene Es des Bodens 3 in Fluidaustrittsrichtung F_{A} und entgegen der Fluidaustrittsrichtung F_{A} weisenden Axialrichtungskomponente verläuft. Dabei sind die Fluidaustrittsrichtung F_{A} parallel zur Düsenlängsachse D_{L}, und die Bodenebene Es senkrecht zur Düsenlängsachse D_{L}. Ein derartiges Ausführungsbeispiel ist in den Fig. 22 bis 24 gezeigt. Mit anderen Worten wölbt sich der Öffnungsrand 8n im Verlauf seines Umfangsumlaufs gegenüber dem restlichen Bereich des Bodens 3 alternierend mit der Fluidaustrittsrichtung F_{A} entgegengesetzter Axialrichtungskomponente nach innen in die Hohlkammer 1 hinein und mit in die Fluidaustrittsrichtung F_{A} weisender Axialrichtungskomponente von Hohlkammer 1 weg nach außen.

In vorteilhaften Ausführungen umfasst das Schwächungsmuster 5 mindestens einen Schwächungsbereich 5₁ im Boden 3, der sich von einer zugeordneten Strahlaustrittsöffnung 4 der Strahlaustrittsöffnungsstruktur 4s aus von dieser weg erstreckt. Entsprechende Ausführungsbeispiele sind in den Fig. 6 bis 19, 25 bis 35 sowie 45 bis 48 gezeigt. Dabei sind sich von der jeweiligen Strahlaustrittsöffnung 4 weg erstreckend in den Varianten der Fig. 6 bis 9, 12 bis 17 und 28 bis 35 vier bodeninnenseitige Schwächungsbereiche 5₁ bis 5₄, in der Variante der Fig. 10 und 11 vier bodenaußenseitige Schwächungsbereiche 5₁ bis 5₄, in der Variante der Fig. 18 und 19 fünf bodeninnenseitige Schwächungsbereiche 5₁ bis 5₅, in der Variante der Fig. 25 und 26 ein einziger bodeninnenseitiger Schwächungsbereich 5₁ und in der Variante der Fig. 27 und 45 bis 48 drei bodeninnenseitige Schwächungsbereiche 5₁ bis 5₃ zugeordnet.

In entsprechenden Realisierungen ist der mindestens eine Schwächungsbereich 5₁ im Boden 3 ein linienförmiger Schwächungsbereich, der mit radialer Hauptrichtungskomponente, d.h. mit größerer Richtungskomponente in radialer Richtung der Düse als tangential dazu, geradlinig oder einfach gebogen oder wellenlinienförmig mehrfach gebogen verläuft. Die Fig. 6 bis 13, 25 bis 35 und 38 bis 42 zeigen Ausführungsbeispiele, bei denen der jeweilige Schwächungsbereich geradlinig verläuft, wobei er im Ausführungsbeispiel der Fig. 12 und 13 eine sich radial nach außen in Umfangsrichtung verbreiternde Form besitzt, während in den anderen Ausführungsbeispielen die Breite des jeweiligen Schwächungsbereichs entlang seiner Längserstreckung im Wesentlichen konstant bleibt. Die Fig. 14 und 15 zeigen ein Ausführungsbeispiel, bei dem der jeweilige linienförmige Schwächungsbereich einfach gebogen verläuft. Die Fig. 16 bis 19 zeigen zwei Ausführungsbeispiele, bei denen der jeweilige linienförmige Schwächungsbereich wellenlinienförmig mehrfach gebogen verläuft.

In entsprechenden Realisierungen erstreckt sich der mindestens eine Schwächungsbereich 5₁ im Boden 3 bis zur Seitenwandung 2 und geht dort in einen Schwächungsbereich 9 in der Seitenwandung 2 über. Die Fig. 8, 9 und 40 bis 42 zeigen derartige Ausführungsbeispiele, wobei sich im Beispiel der Fig. 8 und 9 der Schwächungsbereich 9 axial entlang der gesamten Längserstreckung der Seitenwandung 2 an deren Innenseite erstreckt, während sich im Beispiel der Fig. 40 bis 42 der Schwächungsbereich 9 nur über eine relativ kurze Länge angrenzend an den Boden 3 in axialer Richtung an der Innenseite der Seitenwandung 2 erstreckt.

In entsprechenden Realisierungen ist der mindestens eine Schwächungsbereich 5₁ im Boden 3 ein linienförmiger Schwächungsbereich, der von einem der Ausbuchtungsbereiche 6 oder einem der Einbuchtungsbereiche 7 der zugeordneten Strahlaustrittsöffnung 4 abführt. Die Fig. 6 bis 11, 14 bis 17, 25 bis 35, 38 und 39 zeigen Ausführungsbeispiele, bei denen die Schwächungsbereiche sämtlich von einem der Ausbuchtungsbereiche 6 abführen. Beim Ausführungsbeispiel der Fig. 12 und 13 führen die Schwächungsbereiche sämtlich von einem der Einbuchtungsbereiche 7 ab. Bei den Ausführungsbeispielen der Fig. 18, 19 und 28 ist keine feste Zuordnung der Schwächungsbereiche zu den Ausbuchtungs- bzw. Einbuchtungsbereichen 6, 7 vorgesehen.

In vorteilhaften Ausführungsformen ist der Boden 3 für die Strahlaustrittsöffnung 4, von der aus sich der mindestens eine Schwächungsbereich 5₁ weg erstreckt, strahlwinkelanstellend gebildet. Dazu sind in einer ersten Realisierungsart der oder die sich von der Strahlaustrittsöffnung 4 weg erstreckenden Schwächungsbereiche 5₁ an der Innenseite 3_{I} des Bodens 3 in einer zu einer Längsmittenebene L_{M} der Strahlaustrittsöffnung strahlwinkelanstellend asymmetrischen Anordnung gebildet. Entsprechende Ausführungsbeispiele sind in den Fig. 25 bis 33 gezeigt. In einer zweiten Realisierungsart, die zusätzlich oder alternativ zur ersten Realisierungsart verwirklicht sein kann, verläuft der Boden 3 zumindest in einem die Strahlaustrittsöffnung 4 enthaltenden Bereich strahlwinkelanstellend innenseitig geneigt. Ein diesbezügliches Ausführungsbeispiel ist in den Fig. 30 und 31 veranschaulicht. In einer dritten Realisierungsart, die zusätzlich oder alternativ zu jeder der beiden erstgenannten Realisierungsarten vorgesehen sein kann, ist die Strahlaustrittsöffnung 4 im Boden 3 strahlwinkelanstellend außermittig angeordnet. Ein diesbezügliches Ausführungsbeispiel ist in Fig. 29 veranschaulicht.

In entsprechenden Ausführungen, wie sie beispielhaft in den Fig. 25 bis 33 veranschaulicht sind, umfasst die asymmetrische Anordnung des oder der sich von der Strahlaustrittsöffnung 4 weg erstreckenden Schwächungsbereiche an der Innenseite 3_{I} des Bodens 3 zwei sich bezüglich der Längsmittenebene L_{M} der Strahlaustrittsöffnung 4 gegenüberliegende, linienförmige Schwächungsbereiche 5₁ₐ, 5_{1b} unterschiedlicher Länge und/unterschiedlicher Breite oder mindestens einen sich von der Strahlaustrittsöffnung 4 weg erstreckenden Schwächungsbereich 5_{1c} an der Innenseite 3_{I} des Bodens 3, dem bezüglich der Längsmittenebene L_{M} der Strahlaustrittsöffnung 4 ein ungeschwächter Bodenbereich 3ᵤ gegenüberliegt. Die Fig. 25 bis 28 zeigen Ausführungsbeispiele der letztgenannten Art, bei der mindestens einem sich von der Strahlaustrittsöffnung 4 weg erstreckenden Schwächungsbereich 5_{1c} der ungeschwächte Bodenbereich 3ᵤ gegenüberliegt. Beim Ausführungsbeispiel der Fig. 33 besitzen die beiden sich gegenüberliegenden Schwächungsbereiche 5₁ₐ, 5_{1b} unterschiedliche Breiten, und zwar der Schwächungsbereich 5₁ₐ eine Breite B₅ und der Schwächungsbereich 5_{1b} eine demgegenüber kleinere Breite b₅. Bei den Ausführungsbeispielen der Fig. 29 bis 32 besitzen die zwei sich gegenüberliegenden Schwächungsbereiche 5₁ₐ, 5_{1b} unterschiedliche Längen, und zwar der Schwächungsbereich 5₁ₐ eine Länge L₅ und der Schwächungsbereich 5_{1b} eine demgegenüber kleinere Länge l₅.

In entsprechenden Ausführungen beinhaltet das Schwächungsmuster 5 jeweils mindestens einen Schwächungsbereich 5_{1d}, 5₁ₑ an der Innenseite 3_{I} und an der Außenseite 3_{A} des Bodens 3, wobei der mindestens eine Schwächungsbereich 5_{1d} an der Innenseite 3_{I} gegenüber dem mindestens einen Schwächungsbereich 5₁ₑ an der Außenseite 3_{A} in Umfangsrichtung des Bodens 3 versetzt angeordnet ist. Ein entsprechendes Ausführungsbeispiel ist in den Fig. 40 bis 42 veranschaulicht, wobei dort beispielhaft jeweils vier um 90° gegeneinander versetzte, linienförmige, geradlinige Schwächungsbereiche 5_{1d} an der Bodeninnenseite 3_{I} und vier gegenüber diesen um jeweils 45° versetzt angeordnete, linienförmige, geradlinige Schwächungsbereiche 5₁ₑ an der Bodenaußenseite 3_{A} vorgesehen sind. Dabei erstrecken sich die bodenaußenseitigen Schwächungsbereiche 5₁ₑ radial jeweils im Bereich zwischen zwei benachbarten Strahlaustrittsöffnungen 4, während sich die bodeninnenseitigen Schwächungsbereiche 5_{1d} radial jeweils vom Bodenmittenbereich zu einer der Strahlaustrittsöffnungen 4 hin erstrecken. In gleicher Weise können in alternativen Ausführungen bodenaußenseitig und bodeninnenseitig z.B. nur jeweils zwei oder drei oder mehr als vier linienförmige, geradlinige oder gekrümmt verlaufende Schwächungsbereiche vorgesehen sein, vorzugsweise mit äquidistanten Umfangsabständen und vorzugsweise in Umfangsrichtung mittig gegeneinander versetzt.

In vorteilhaften Ausführungen weist die einzige oder mindestens eine der mehreren Strahlaustrittsöffnungen 4 der Strahlaustrittsöffnungsstruktur 4s eine gerundet polygonale Querschnittsgrundform auf, deren gerundete Eckbereiche durch die Ausbuchtungsbereiche 6 gebildet sind. Die Fig. 1 bis 21 sowie 25 bis 37 veranschaulichen diesbezügliche Ausführungsbeispiele mit viereckiger, d.h. kreuzartiger, Querschnittsgrundform, während die Fig. 38 und 39 ein Ausführungsbeispiel mit dreieckiger Querschnittsgrundform der Strahlaustrittsöffnungen 4 zeigen.

In vorteilhaften Realisierungen weist die einzige oder mindestens eine der mehreren Strahlaustrittsöffnungen 4 der Strahlaustrittsöffnungsstruktur 4s einen Austrittsäquivalentdurchmesser im Bereich von 0,2mm bis 1,2mm auf, wie dies in den gezeigten Ausführungsbeispielen der Fall ist. Darunter ist zu verstehen, dass die betreffende Strahlaustrittsöffnung 4 in ihrem drucklosen Ausgangszustand einen freien Durchlassquerschnitt für das Brausefluid aufweist, der gleich groß ist wie derjenige einer fiktiven kreisrunden Strahlaustrittsöffnung mit einem Durchmesser im angegebenen Bereich, d.h. zwischen 0,2mm und 1,2mm. Insbesondere im Bereich niedrigerer Durchmesser eignet sich die Strahlaustrittsöffnung 4 z.B. zur Bereitstellung eines Fein-/Nadelstrahls als Brausestrahl.

In vorteilhaften Realisierungen liegt, wie in den gezeigten Beispielen, eine in den Fig. 5 und 26 stellvertretend markierte Wanddicke W_{B} des Bodens 3 außerhalb eines etwaigen Schwächungsmusters im Bereich von 0,1mm bis 1mm. Diese Dimensionierung erweist sich für die allermeisten Anwendungen als günstig im Hinblick auf eine gewünschte Stabilität des Bodens 3.

In vorteilhaften Realisierungen beträgt, wie in den gezeigten Beispielen, eine stellvertretend in Fig. 26 markierte Mindestwanddicke W_{M} des Bodens 3 im Bereich des Schwächungsmusters 5 zwischen einem Fünftel und der Hälfte der Wanddicke W_{B} des Bodens 3 außerhalb des Schwächungsmusters 5. Dies erweist sich als eine für viele Anwendungen optimale Abstimmung der geschwächten und ungeschwächten Bereiche des Bodens 3 im Hinblick auf die gewünschte fluiddruckabhängige Deformierbarkeit des Bodens 3 zum Zweck der Vergrößerung des Öffnungsquerschnitts der jeweiligen Strahlaustrittsöffnung 4 mit ansteigendem Fluiddruck.

In vorteilhaften Realisierungen weist die einzige oder mindestens eine der mehreren Strahlaustrittsöffnungen 4 der Strahlaustrittsöffnungsstruktur 4s einen trichterartig viertelkreisförmig gerundeten Eintrittsbereich 4_{E} auf, wie er stellvertretend in Fig. 5 markiert ist und vorzugsweise bei allen gezeigten Beispielen vorgesehen ist. Dieser Eintrittsbereich 4_{E} weist einen ebenfalls in Fig. 5 markierten Eintrittskrümmungsradius E_{R} zwischen 0,1mm und 0,3mm auf. Es zeigt sich, dass diese Maßnahme ein turbulenzarmes Einströmen des Brausefluids aus der Hohlkammer 1 in die Strahlaustrittsöffnung 4 unterstützt, was dazu beiträgt, den aus der Strahlaustrittsöffnung 4 nach außen austretenden Brausestrahl in seiner Strahlform zu stabilisieren.

In vorteilhaften Realisierungen liegt ein in Fig. 3 markierter Innendurchmesser H_{D} der Hohlkammer 1, wie bei den gezeigten Beispielen, im Bereich von 1,5mm bis 4mm, wobei der Hohlkammer-Innendurchmesser H_{D} entsprechend der Topfform der Brausestrahlaustrittsdüse entlang der Längserstreckung der Düse vorzugsweise im Wesentlichen konstant bleibt und dem Innendurchmesser des Bodens 3 entspricht.

In vorteilhaften Realisierungen liegt eine ebenfalls in Fig. 3 stellvertretend markierte axiale Länge H_{L} der Hohlkammer 1, wie bei den gezeigten Beispielen, im Bereich von 4mm bis 8mm. Die gegenüber dem Hohlkammer-Innendurchmesser H_{D} meist deutlich größere Hohlkammerlänge H_{L} kann eine gewünschte Kanalisierung des in die Düse gelangenden Brausefluids vor dessen Durchtritt durch die eine oder mehreren Strahlaustrittsöffnungen 4 nach außen begünstigen.

In vorteilhaften Realisierungen beträgt, wie bei den gezeigten Beispielen, eine stellvertretend in Fig. 3 markierte Wandstärke Ws der Seitenwandung 2 der Düse außerhalb des Schwächungsmusters 5 mindestens 0,8mm. Vorzugsweise ist diese Dimensionierung der Seitenwandung 2 auf die übrigen Dimensionierungen der Düse derart abgestimmt, dass sich unter der Einwirkung des Brausefluidbetriebsdrucks, solange dieser innerhalb des Normalbetriebdruckbereichs bleibt, im Wesentlichen nur der Boden 3 elastisch nachgiebig deformiert, während sich die Seitenwandung 2 bei diesen Druckwerten des Brausefluidbetriebsdrucks in der Hohlkammer 1 nicht merklich verformt, d.h. im Wesentlichen starr bleibt. Dies hat dann den Effekt, dass sich bei der erfindungsgemäßen Brausestrahlaustrittsdüse unter der Einwirkung des innerhalb des Normalbetriebdruckbereichs befindlichen Brausefluidbetriebsdrucks in der Hohlkammer 1 nur deren Boden 3 signifikant deformiert, ohne dass sich gleichzeitig auch ihre Seitenwandung 2 z.B. wölbend deformiert. Unter signifikanter Deformation ist dabei eine Deformation zu verstehen, die so groß ist, dass sie die Strömung des Brausefluids durch die Düse hindurch spürbar bzw. messbar beeinflusst.

In entsprechenden Ausführungen beinhaltet die Strahlaustrittsöffnungsstruktur (4_{S}) mehrere Strahlaustrittsöffnungen 4, und der Boden 3 weist ein Versteifungsstegmuster 10 mit gegenüber einem angrenzenden Bereich des Bodens 3 größerer Wanddicke auf, wobei das Versteifungsstegmuster 10 den Boden in eine Mehrzahl von Bodenteilbereichen unterteilt, in denen jeweils mindestens eine der Strahlaustrittsöffnungen 4 angeordnet ist, oder sich mit je einem Versteifungsstegende bis zu einer jeweiligen der Strahlaustrittsöffnungen 4 erstreckt. Ausführungsbeispiele dieser Art sind in den Fig. 34 bis 39 veranschaulicht.

Im Ausführungsbeispiel der Fig. 34 und 35 ist das Versteifungsstegmuster 10 sternförmig mit drei Radialstegen gebildet, durch die der Boden 3 in drei Bodenteilbereiche 3₁, 3₂, 3₃ unterteilt ist, in denen sich jeweils eine der in diesem Fall drei kreuzförmigen Strahlaustrittsöffnungen 4 befindet. Jeder dieser Strahlaustrittsöffnungen 4 ist das Schwächungsmuster 5 mit den jeweils vier linienförmigen, geradlinigen Schwächungsbereichen 5₁ bis 5₄ zugeordnet. Das Versteifungsstegmuster 10 hat eine stabilisierende Wirkung auf den Boden 3 und begrenzt die Deformation des Bodens 3 auf ein vorgebbares, gewünschtes Maß. Das Ausführungsbeispiel der Fig. 38 und 39 entspricht demjenigen der Fig. 34 und 35 mit der Modifikation, dass für die Strahlaustrittsöffnungen 4 solche mit gerundet dreieckiger statt viereckiger Querschnittsgrundform verwendet sind und das jeweils zugeordnete Schwächungsmuster 5 die drei sich von den Ausbuchtungsbereichen 6 der Strahlaustrittsöffnung 4 radial nach außen erstreckenden, linienförmigen, geradlinigen Schwächungsbereiche 5₁, 5₂, 5₃ beinhaltet. Beim Ausführungsbeispiel der Fig. 36 und 37 hat das Versteifungsstegmuster 10 eine Kreuzform aus Versteifungsstegen, die in einem mittleren Bereich des Bodens 3 angeordnet sind, wobei sich an jedes Stegende eine von in diesem Fall vier kreuzförmigen Strahlaustrittsöffnungen 4 anschließt.

Die gezeigten und oben erläuterten Maßnahmen tragen je für sich und in Kombination zu einem spezifischen, vorteilhaften Brausestrahlverhalten der Brausestrahlaustrittsdüse bei. Im Beispiel der Fig. 1 bis 5 weist dazu der elastisch deformierbare Boden 3 nur die eine, kreuzförmige Strahlaustrittsöffnung 4 im zentrischen Bereich des Bodens 3 auf. Beim Ausführungsbeispiel der Fig. 6 und 7 ist zusätzlich das bodenseitige Schwächungsmuster 5 mit den vier bodeninnenseitigen, linienförmigen, geradlinigen Schwächungsbereichen 5₁ bis 5₄ vorgesehen. Dieses erleichtert die Deformation des Bodens 3 bei gegebenem Brausefluidbetriebsdruck bzw. Düseninnendruck in der Hohlkammer 1. Beim Ausführungsbeispiel der Fig. 8 und 9 setzt sich jeder der vier bodeninnenseitigen, linienförmigen, geradlinigen Schwächungsbereiche 5₁ bis 5₄ durch den zusätzlichen linienförmigen, geradlinigen Schwächungsbereich 9 in der Düsenseitenwandung 2 fort, der sich über die gesamte Hohlkammerlänge bzw. Seitenwandlänge erstreckt. Die Schwächungsbereiche 9 in der Seitenwandung 2 können in einem gewünschten Maß die stabilisierende Wirkung der Seitenwandung 2 auf den Boden 3 reduzieren, was bei Bedarf eine größere Deformation des Bodens 3 bei gegebenem Druck zulässt.

Im Ausführungsbeispiel der Fig. 10 und 11 ist das Schwächungsmuster 5 bodenaußenseitig statt bodeninnenseitig gebildet. Im Ausführungsbeispiel der Fig. 12 und 13 münden die bodeninnenseitigen Schwächungsbereiche 5₁ bis 5₄ keilförmig in die Einbuchtungsbereiche 7 statt wie bei den Ausführungsbeispielen der Fig. 6 bis 11 in die Ausbuchtungsbereiche 6. Im Ausführungsbeispiel der Fig. 14 und 15 erstrecken sich die Schwächungsbereiche 5₁ bis 5₄ einfach gekrümmt bzw. gebogen. Dadurch haben sie bei gleicher radialer Erstreckung eine größere Länge, was die Deformation des Bodens 3 bei Bedarf erleichtern kann. Im Beispiel der Fig. 16 und 17 verlaufen die linienförmigen Schwächungsbereiche 5₁ bis 5₄ wellenlinienförmig, wodurch sich ihre Länge bei gleicher Radialerstreckung weiter erhöhen lässt, was das Deformationsverhalten des Bodens 3 weiter begünstigen kann. Im Ausführungsbeispiel der Fig. 18 und 19 beinhaltet das Schwächungsmuster 5 statt der vier sich von den Ausbuchtungsbereichen 6 erstreckenden Schwächungsbereiche 5₁ bis 5₄ des Beispiels der Fig. 16 und 17 die fünf wellenlinienförmigen Schwächungsbereiche 5₁ bis 5₅, wodurch sich der Boden 3 bei Bedarf noch leichter deformieren lässt.

Beim Ausführungsbeispiel der Fig. 20 und 21 hat die Strahlaustrittsöffnung 4 eine langgestreckte, gerundete Kreuzform mit einer sich in Fig. 21 von links nach rechts erstreckenden, längeren Kreuzachse und einer sich in Fig. 21 von unten nach oben erstreckenden, kürzeren Kreuzachse, während bei den anderen gezeigten, kreuzförmigen Strahlaustrittsöffnungen 4 die beiden Kreuzachsen gleich lang sind. Damit lässt sich bei Bedarf die Strahlform des aus der Strahlaustrittsöffnung 4 austretenden Brausestrahls entsprechend modifizieren. Zudem erleichtert die längliche Kreuzform die Deformation des Bodens 3 in diesem Bereich.

Beim Ausführungsbeispiel der Fig. 22 bis 24 ermöglicht die Gestaltung der Strahlaustrittsöffnung 4 mit dem wellenförmigen, nicht-planen Öffnungsrand 8n ein vergleichsweise weiches Deformationsverhalten des Bodens 3 im Öffnungsbereich. Da sich mit zunehmender Fluiddruckeinwirkung der wellenförmig gefaltete Öffnungsrand 8n zunehmend entfalten kann, steht ein relativ großer Deformationsweg für den Öffnungsrand 8n zur Verfügung, wobei sich der Boden 3 mit dem Öffnungsrand 8n relativ weit nach außen deformieren bzw. ausstülpen kann.

Die Ausführungsbeispiele der Fig. 25 bis 33 ermöglichen durch entsprechende Gestaltung des Schwächungsmusters 5 eine jeweils gewünschte Strahlwinkelanstellung, bei welcher der Brausestrahl nicht genau parallel zur Düsenlängsachse D_{L} aus der betreffenden Strahlaustrittsöffnung 4 austritt und damit die Düse verlässt, sondern unter einem spitzen Anstellwinkel zur Düsenlängsachse D_{L}. Dazu ist das Schwächungsmuster 5 vorzugsweise asymmetrisch zu der erwähnten Längsmittenachse L_{M} der Düse gebildet, sei es durch asymmetrische Verteilung der zugehörigen Schwächungsbereiche, wie in den Beispielen der Fig. 25 bis 28 oder durch unterschiedliche Dimensionierung entsprechender Schwächungsbereiche, wie in den Beispielen der Fig. 32 und 33 oder durch einen Schrägverlauf des Bodens 3 an seiner Innenseite 3_{I}, wie im Bespiel der Fig. 30 und 31. Der Schrägverlauf ist nach Art einer schiefen Ebene gebildet, die in der Ansicht von Fig. 30 schräg von links oben nach rechts unten verläuft. Es versteht sich, dass die genannten Maßnahmen bei Bedarf auch beliebig miteinander kombinierbar sind.

In Fig. 26 ist der Effekt der Strahlwinkelanstellung für das Beispiel von Fig. 27 näher veranschaulicht. In der Schnittansicht von Fig. 26 ist links von der Strahlaustrittsöffnung 4 der linienförmige Schwächungsbereich 5₁ bzw. 5_{1c} zu erkennen, dem rechts der ungeschwächte Bodenbereich 3u gegenüberliegt. Der linienförmige Schwächungsbereich 5₁ bzw. 5_{1c} bildet eine kanalförmige Ausnehmung an der Bodeninnenseite 3_{I} mit der Folge, dass das unter Betriebsdruck stehende Brausefluid längs des linienförmigen Schwächungsbereichs 5_{1c} mit einer etwas höheren Strömungsgeschwindigkeit in die Strahlaustrittsöffnung 4 gelangt als im gegenüberliegenden, ungeschwächten Bodenbereich 3u. Dies ist in Fig. 26 mit einem längeren Strömungspfeil F₁ im Schwächungsbereich 5_{1c} und einem kürzeren Strömungspfeil F₂ im ungeschwächten Bodenbereich 3u symbolisiert. Dieser Effekt hat zur Folge, dass sich für das aus der Strahlaustrittsöffnung 4 austretende Brausefluid eine resultierende Strömungsrichtung, in Fig. 26 mit einem Strömungspfeil F₃ symbolisiert, ergibt, die etwas stärker von der größeren Querkomponente der größeren Strömungsgeschwindigkeit auf der Seite des Schwächungsbereichs 5_{1c} dominiert ist als von der geringeren Querkomponente der geringeren Strömungsgeschwindigkeit im ungeschwächten Bodenbereich 3u, so dass der Brausestrahl nicht genau parallel zur Düsenlängsachse D_{L} aus der Strahlaustrittsöffnung 4 und damit der Düse austritt, sondern unter einer angestellten Strahlrichtung, die mit der Düsenlängsachse D_{L} einen in Fig. 26 angegebenen Anstellwinkel α einschließt.

Somit lässt sich durch entsprechende Dimensionierung des Bodens 3 und insbesondere des Schwächungsmusters 5 eine jeweils gewünschte Strahlaustrittsrichtung des Brausestrahls aus der Düse bereitstellen. Der Anstellwinkel α ist in einem relativ weiten Bereich wählbar, wobei meist ein Anstellwinkel im Bereich größer als 0° und kleiner als ca. 20° bis 30° bevorzugt ist, z.B. häufig ein Winkel zwischen 5° und 15°.

Bei den Ausführungsbeispielen der Fig. 29 bis 33 beruht der Anstellwinkeleffekt nicht darin, dass einem Schwächungsbereich ein ungeschwächter Bodenbereich gegenüberliegt, sondern dass sich ungleich stark ausgeprägte Schwächungsbereiche gegenüberliegen, wobei dies im Beispiel der Fig. 30 und 31 zusätzlich durch die Schräglage der Bodeninnenseite 3_{I} verstärkt wird.

Die Ausführungsbeispiele der Fig. 34 bis 42 besitzen jeweils mehrere Strahlaustrittsöffnungen 4 im Boden 3, wobei es zur Bodenstabilisierung günstig sein kann, das Versteifungsstegmuster 10 vorzusehen, wie in den Beispielen der Fig. 34 bis 39. Beim Ausführungsbeispiel der Fig. 40 bis 42 sind kreisrunde Strahlaustrittsöffnungen 4 verwendet, wobei dort der Boden vergleichsweise leicht deformierbar ausgeführt ist, indem die erwähnten Schwächungsbereiche des Schwächungsmusters 5 sowohl bodenaußenseitig als auch bodeninnenseitig ausgebildet sind.

Die Fig. 43 und 44 veranschaulichen für eine in der Ausführung der Fig. 6 und 7 hergestellte erfindungsgemäße Düse das vorteilhafte Bodendeformationsverhalten der Düse mit beträchtlicher Vergrößerung des effektiven Öffnungsquerschnitts der Strahlaustrittsöffnung 4 bei steigendem Brausefluidbetriebsdruck, d.h. Düseninnendruck in der Hohlkammer 1.

Fig. 43 zeigt die Düse in ihrem drucklosen Ausgangszustand mit der gerundeten Kreuzform der zentrischen Strahlaustrittsöffnung 4, wie sie auch in den Fig. 6 und 7 zu erkennen ist. Fig. 44 zeigt die Düse in der gleichen Ansicht unter einer Betriebsdruckbelastung von ca. 1,0bar, was bereits ein in der Regel etwas über dem Normalbetriebsdruckbereich liegender Druckwert ist. Es ist gut zu erkennen, wie sich der Boden 3 nach außen wölbend deformiert hat, wodurch der Öffnungsquerschnitt der Strahlaustrittsöffnung 4 stark angestiegen ist, z.B. auf ca. das Fünffache bis Sechsfache seines Querschnitts im drucklosen Zustand der Fig. 43. Zu erkennen sind in Fig. 44 auch die vier linienförmigen, radialen Schwächungsbereiche 5₁ bis 5₄, die dem Boden 3 diese beträchtliche und dabei vollständig elastisch reversible Deformation ermöglichen. Weiter wird anhand der Fig. 43 und 44 deutlich, dass die Kreuzform der Strahlaustrittsöffnung 4 bei zunehmender Deformation des Bodens 3 im Wesentlichen erhalten bleibt, d.h. es tritt keine grundlegende Formänderung des Durchtrittsquerschnitts der Strahlaustrittsöffnung 4 bei unterschiedlichen Betriebsdrücken auf.

Die Fig. 45 bis 48 veranschaulichen, dass die erfindungsgemäße Düse des Weiteren den Vorteil besitzt, dass sich der Boden 3 quasi vollsymmetrisch entlang des Umfangs der Strahlaustrittsöffnung 4 sowohl in den etwaigen Schwächungsbereichen als auch in den ungeschwächten Bodenbereichen deformiert. Dies hat den weiteren vorteilhaften Effekt, dass die mit steigendem Fluidbetriebsdruck zunehmende Deformation des Bodens 3 keine nennenswerte Veränderung des Strahlwinkels verursacht, unter dem der Brausestrahl die Strahlaustrittsöffnung 4 und damit die Düse verlässt, unabhängig davon, ob der Brausestrahl parallel zur Düsenlängsachse D_{L} austritt oder unter einem Schrägwinkel bzw. Anstellwinkel zu dieser.

Dazu zeigen die Fig. 45 bis 48 die Düse in der Ausführung von Fig. 26 in Betriebszuständen mit unterschiedlichen Fluidbetriebsdrücken. Fig. 45 veranschaulicht die Betriebssituation im drucklosen Zustand oder bei allenfalls recht niedrigem Fluidbetriebsdruck, der noch keine nennenswerte Deformation des Bodens 3 zur Folge hat. Fig. 46 zeigt die Düse bei etwas erhöhtem Fluiddruck. Gegenüber Fig. 45 ist zu erkennen, wie sich der Boden 3 bereits geringfügig nach außen wölbend deformiert hat. Dabei hat sich der Boden 3 im Schwächungsbereich 5_{1c} einerseits und im ungeschwächten Bodenbereich 3u andererseits am Rand der Strahlaustrittsöffnung 4 im Wesentlichen gleich weit nach außen gewölbt. Dies ist auch für die Betriebszustände mit jeweils weiter erhöhtem Fluidbetriebsdruck gemäß den Fig. 47 und 48 zu erkennen. Selbst bei dem hohen Betriebsfluiddruck von Fig. 48 bleibt die mit höherem Druck zunehmende Vorwölbung des Bodens 3 nach außen weitestgehend symmetrisch, d.h. die Vorwölbung ist entlang des gesamten Umfangrandes der Strahlaustrittsöffnung 4 im Wesentlichen gleich groß, sowohl im Schwächungsbereich 5_{1c} als auch im ungeschwächten Bodenbereich 3u.

Fig. 49 veranschaulicht qualitativ das besonders vorteilhafte Verhalten der erfindungsgemäßen Brausestrahlaustrittsdüse bei unterschiedlichen Fluidbetriebsdrücken in einem Kennliniendiagramm des Brausefluidbetriebsdrucks, d.h. des im Inneren der Hohlkammer 1 der Düse vorzugsweise in der Nähe der jeweiligen Strahlaustrittsöffnung 4 herrschenden Brausefluiddrucks im Betrieb der Düse, in Abhängigkeit vom Volumenstrom, d.h. vom Volumen an pro Zeiteinheit durch die Strahlaustrittsöffnungsstruktur 4s der Düse hindurchtretendem Brausefluid. Eine Kennlinie K1 zeigt das Verhalten einer herkömmlichen, sich unter der Einwirkung des Fluidbetriebsdrucks nicht deformierenden Brausestrahlaustrittsdüse, die somit bei zunehmendem Volumenstrom keine merklich aufweitende Deformation ihrer Strahlaustrittsöffnungsstruktur aufweist.

Der Düseninnendruck, bei dem es sich wie gesagt speziell um den Druck unmittelbar vor der jeweiligen Strahlaustrittsöffnung handelt, steigt bei dieser herkömmlichen Düse im Wesentlichen quadratisch an, wie aus dem Verlauf der Kennlinie K1 ersichtlich. Im Unterschied dazu steigt der Düseninnendruck bei der erfindungsgemäßen Düse mit wachsendem Volumenstrom signifikant weniger stark an, das zugehörige Druckverhalten in Abhängigkeit vom Volumenstrom ist qualitativ durch eine Kennlinie K2 in Fig. 49 veranschaulicht. Diesem günstigen Düsenverhalten liegt die Eigenschaft der erfindungsgemäßen Düse zugrunde, dass sich ihr Boden mit zunehmendem Brausefluidbetriebsdruck deformiert und sich dadurch der Öffnungsquerschnitt ihrer Strahlaustrittsöffnungsstruktur 4s signifikant erhöht. Dies ermöglicht relativ hohe Volumenströme bei relativ niedrigem Düseninnendruck. So ermöglicht die erfindungsgemäße Düse gemäß der Kennlinie K2 bei entsprechender Auslegung z.B. Volumenströme von bis zu ca. 30 Liter/min bei einem Düseninnendruck von höchstens ca. 0,4bar und vorzugsweise sogar nur bis ca. 0,2bar. Andersherum gesagt, ermöglicht die erfindungsgemäße Düse relativ hohe Volumenströme im Betrieb schon bei relativ niedrigem Brausefluidbetriebsdruck bzw. Düseninnendruck. Noch anders ausgedrückt, ermöglicht die erfindungsgemäße Düse relativ hohe Volumenströme schon im Normalbetriebsdruckbereich bis ca. 0,4 bar oder ca. 0,5 bar. Dies macht die erfindungsgemäße Düse besonders geeignet zur flexiblen Verwendung in Anwendungen mit unterschiedlichen zur Verfügung stehenden Fluidbetriebsdrücken. So kann die erfindungsgemäße Düse in identischer Bauart für verschiedene Regionen oder Länder zum Einsatz kommen, die unterschiedlich hohe Fluidversorgungsdrücke bereitstellen, während dafür herkömmlicherweise meist speziell angepasste Düsen unterschiedlicher Ausführung verwendet werden müssen.

Die erfindungsgemäße Brause weist mindestens eine erfindungsgemäße Brausestrahlaustrittsdüse auf und kann insbesondere eine sanitäre Brause sein. Fig. 50 veranschaulicht ein Beispiel, bei dem die Brause von einer an sich bekannten Flachbauweise ist, wie sie beispielsweise für sanitäre Kopfbrausen verwendet wird. Die gezeigte Brause weist ein Brausegehäuse 11 auf, das über ein Kugelgelenk 12 schwenkbeweglich an einem Eintrittsstutzen 13 gehalten ist. Austrittsseitig schließt das Brausegehäuse 11 mit einer Strahlscheibe 14 ab, die mit Strahlscheibenöffnungen 15 versehen ist. In jeder Strahlscheibenöffnung 15 ist als Strahlaustrittselement eine erfindungsgemäße topfförmige Brausestrahlaustrittsdüse 16 angeordnet.

Im gezeigten Ausführungsbeispiel der Brause sind die erfindungsgemäßen Brausestrahlaustrittsdüsen 16 einteilig an einer Strahlaustrittsplatte 17 angeformt, die als einzelnes Bauteil in den Fig. 51 und 52 gezeigt ist und mit einer in Fig. 52 gezeigten Vorderseite gegen eine Rückseite bzw. Innenseite der Strahlscheibe 14 anliegt. Die Strahlaustrittsplatte 17 ist aus einem elastischen Material gefertigt, wie einem üblichen silikonbasierten Elastomermaterial, und wird daher auch als Strahlaustrittsmatte bezeichnet. An der Strahlaustrittsplatte 17 sind die erfindungsgemäßen Brausestrahlaustrittsdüsen 16 angeformt. Fig. 51 zeigt die Strahlaustrittsplatte 17 mit ihrer Rückseite, von der die Brausestrahlaustrittsdüsen 16 mit ihren Eintrittsbereichen 18 ausmünden. In alternativen Brauseausführungen sind die erfindungsgemäßen Brausestrahlaustrittsdüsen als Einzelelemente montiert, wozu sie geeignete Fußbereiche aufweisen. In den gezeigten Ausführungsbeispielen der Fig. 1 bis 48 sind die Brausestrahlaustrittsdüsen dazu jeweils mit einem optionalen Fußbereich 19 gebildet, wie stellvertretend in den Fig. 1, 3 und 6 markiert.

Wie die gezeigten und die weiteren oben erläuterten Ausführungsbeispiele deutlich machen, stellt die Erfindung eine Brausestrahlaustrittsdüse zur Verfügung, die besondere Vorteile hinsichtlich der von ihr bereitstellbaren Brausestrahlcharakteristik bei unterschiedlich hohen Brausefluidbetriebsdrücken besitzt und sich vorzugsweise zur Bereitstellung eines relativ feinen Brausestrahls eignet. Durch die wölbende Deformation des Bodens kann das Entstehen von Kalkablagerungen vermindert werden, und eventuell gebildete Kalkablagerungen können selbsttätig wieder abgelöst werden. Die erfindungsgemäße Düse eignet sich zur Verwendung in beliebigen sanitären und nichtsanitären Brausen.

## Patentansprüche

1. Topfförmige Brausestrahlaustrittsdüse mit
- einer Hohlkammer (1),
- einer die Hohlkammer quer zu einer Düsenlängsachse (D_{L}) begrenzende Seitenwandung (2) und
- einem die Hohlkammer in Richtung der Düsenlängsachse austrittsseitig begrenzenden Boden (3), der aus einem elastischen Material gebildet ist und in dem eine aus einer oder mehreren Strahlaustrittsöffnungen (4) bestehende Strahlaustrittsöffnungsstruktur (4_{S}) mit einer offenen Ausgangskonfiguration gebildet ist,
- wobei der Boden dafür ausgelegt ist, sich mit seiner Strahlaustrittsöffnungsstruktur unter Einwirkung eines Brausefluidbetriebsdrucks in der Hohlkammer elastisch nachgiebig zu deformieren und dabei einen Öffnungsquerschnitt (Q_{S}) der Strahlaustrittsöffnungsstruktur mit innerhalb eines Normalbetriebsdruckbereichs zunehmendem Brausefluidbetriebsdruck stetig zu erhöhen,
**dadurch gekennzeichnet, dass**
- die Strahlaustrittsöffnungsstruktur (4_{S}) von der Seitenwandung (2) beabstandet ist und der Boden (3) an einer Innenseite (3_{I}) und/oder an einer Außenseite (3_{A}) ein Schwächungsmuster (5) mit gegenüber einem angrenzenden Bereich des Bodens geringerer Wanddicke aufweist, wobei das Schwächungsmuster dafür ausgelegt ist, sich unter Einwirkung des Fluidbetriebsdrucks in der Hohlkammer (1) elastisch nachgiebig zu deformieren, und/oder
- die Strahlaustrittsöffnungsstruktur (4_{S}) mindestens eine Strahlaustrittsöffnung (4) mit in Umfangsrichtung unter Bildung abwechselnder Ausbuchtungsbereiche (6) und Einbuchtungsbereiche (7) alternierend zunehmendem und abnehmendem Öffnungsradius (R_{O}) aufweist, wobei die Ausbuchtungsbereiche jeweils eine gerundete Form mit einem zugehörigen minimalen Ausbuchtungs-Krümmungsradius (K_{A}) und die Einbuchtungsbereiche jeweils eine gerundete Form mit einem zugehörigen minimalen Einbuchtungs-Krümmungsradius (K_{E}) besitzen, wobei die minimalen Ausbuchtungs-Krümmungsradien und die minimalen Einbuchtungs-Krümmungsradien im Bereich zwischen 0,01mm und 1mm liegen und/oder wobei die minimalen Ausbuchtungs-Krümmungsradien in einem Größenverhältnis zwischen 0,3 und 2,5 zu den minimalen Einbuchtungs-Krümmungsradien stehen, und/oder
- die Strahlaustrittsöffnungsstruktur (4_{S}) mindestens eine Strahlaustrittsöffnung (4) mit einem nicht-planen Öffnungsrand (8ₙ) aufweist, der wellenförmig mit einer bezüglich einer Ebene (E_{B}) des Bodens (3) in einer Fluidaustrittsrichtung (F_{A}) und entgegen der Fluidaustrittsrichtung weisenden Axialrichtungskomponente (R_{A}) verläuft.

2. Brausestrahlaustrittsdüse nach Anspruch 1, weiter **dadurch gekennzeichnet, dass** das Schwächungsmuster mindestens einen Schwächungsbereich (5₁) im Boden beinhaltet, der sich von einer zugeordneten Strahlaustrittsöffnung der Strahlaustrittsöffnungsstruktur aus von dieser weg erstreckt.

3. Brausestrahlaustrittsdüse nach Anspruch 2, weiter **dadurch gekennzeichnet, dass** der Schwächungsbereich im Boden ein linienförmiger Schwächungsbereich ist, der mit radialer Hauptrichtungskomponente geradlinig oder einfach gebogen oder wellenlinienförmig mehrfach gebogen verläuft.

4. Brausestrahlaustrittsdüse nach Anspruch 2 oder 3, weiter **dadurch gekennzeichnet, dass** sich der Schwächungsbereich im Boden bis zur Seitenwandung erstreckt und dort in einen Schwächungsbereich (9) in der Seitenwandung übergeht.

5. Brausestrahlaustrittsdüse nach einem der Ansprüche 2 bis 4, weiter **dadurch gekennzeichnet, dass** der Schwächungsbereich im Boden ein linienförmiger Schwächungsbereich ist, der von einem der Ausbuchtungsbereiche oder einem der Einbuchtungsbereiche der zugeordneten Strahlaustrittsöffnung abführt

6. Brausestrahlaustrittsdüse nach einem der Ansprüche 2 bis 5, weiter **dadurch gekennzeichnet, dass** der Boden für die Strahlaustrittsöffnung, von der aus sich der mindestens eine Schwächungsbereich weg erstreckt, strahlwinkelanstellend gebildet ist, wobei der oder die sich von der Strahlaustrittsöffnung weg erstreckenden Schwächungsbereiche an der Innenseite des Bodens in einer zu einer Längsmittenebene (L_{M}) der Strahlaustrittsöffnung strahlwinkelanstellend asymmetrischen Anordnung gebildet sind und/oder der Boden zumindest in einem die Strahlaustrittsöffnung enthaltenden Bereich strahlwinkelanstellend innenseitig geneigt verläuft und/oder die Strahlaustrittsöffnung im Boden strahlwinkelanstellend außermittig angeordnet ist.

7. Brausestrahlaustrittsdüse nach Anspruch 6, weiter **dadurch gekennzeichnet, dass** die asymmetrische Anordnung des oder der sich von der Strahlaustrittsöffnung weg erstreckenden Schwächungsbereiche an der Innenseite des Bodens zwei sich bezüglich der Längsmittenebene der Strahlaustrittsöffnung gegenüberliegende, linienförmige Schwächungsbereiche (5₁ₐ, 5_{1b}) unterschiedlicher Länge und/oder unterschiedlicher Breite umfasst oder einen sich von der Strahlaustrittsöffnung weg erstreckenden Schwächungsbereich (5_{1c}) an der Innenseite des Bodens umfasst, dem bezüglich der Längsmittenebene der Strahlaustrittsöffnung ein ungeschwächter Bodenbereich (3u) gegenüberliegt.

8. Brausestrahlaustrittsdüse nach einem der Ansprüche 1 bis 7, weiter **dadurch gekennzeichnet, dass** das Schwächungsmuster jeweils mindestens einen Schwächungsbereich (5_{1d}, 5₁ₑ) an der Innenseite und an der Außenseite des Bodens beinhaltet, wobei der mindestens eine Schwächungsbereich (5_{1d}) an der Innenseite gegenüber dem mindestens einen Schwächungsbereich (5₁ₑ) an der Außenseite in Umfangsrichtung des Bodens versetzt angeordnet ist.

9. Brausestrahlaustrittsdüse nach einem der Ansprüche 1 bis 8, weiter **dadurch gekennzeichnet, dass** die mindestens eine Strahlaustrittsöffnung der Strahlaustrittsöffnungsstruktur eine gerundet polygonale Querschnittsgrundform aufweist, wobei die Ausbuchtungsbereiche gerundete Eckbereiche der polygonalen Querschnittsgrundform bilden.

10. Brausestrahlaustrittsdüse nach einem der Ansprüche 1 bis 9, weiter **dadurch gekennzeichnet, dass**
- die mindestens eine Strahlaustrittsöffnung der Strahlaustrittsöffnungsstruktur einen Austrittsäquivalentdurchmesser im Bereich von 0,2mm bis 1,2mm aufweist und/oder
- eine Wanddicke (W_{B}) des Bodens außerhalb des Schwächungsmusters im Bereich von 0,1mm bis 1mm liegt.

11. Brausestrahlaustrittsdüse nach einem der Ansprüche 1 bis 10, weiter **dadurch gekennzeichnet, dass**
- eine Mindestwanddicke (W_{M}) des Bodens im Bereich des Schwächungsmusters zwischen einem Fünftel und der Hälfte einer Wanddicke (W_{B}) des Bodens außerhalb des Schwächungsmusters beträgt und/oder
- die mindestens eine Strahlaustrittsöffnung der Strahlaustrittsöffnungsstruktur einen trichterartig viertelkreisförmig gerundeten Eintrittsbereich (4_{E}) aufweist, der einen Eintrittskrümmungsradius (E_{R}) zwischen 0,1mm und 0,3mm aufweist.

12. Brausestrahlaustrittsdüse nach einem der Ansprüche 1 bis 11, weiter **dadurch gekennzeichnet, dass**
- ein Hohlkammer-Innendurchmesser (H_{D}) im Bereich von 1,5mm bis 4mm liegt und/oder
- eine Hohlkammerlänge (H_{L}) im Bereich von 4mm bis 8mm liegt.

13. Brausestrahlaustrittsdüse nach einem der Ansprüche 1 bis 12, weiter **dadurch gekennzeichnet, dass** eine Wandstärke (Ws) der Seitenwandung außerhalb des Schwächungsmusters mindestens 0,8mm beträgt.

14. Brausestrahlaustrittsdüse nach einem der Ansprüche 1 bis 13, weiter **dadurch gekennzeichnet, dass** die Strahlaustrittsöffnungsstruktur (4_{S}) mehrere Strahlaustrittsöffnungen beinhaltet und der Boden ein Versteifungsstegmuster (10) mit gegenüber einem angrenzenden Bereich des Bodens größerer Wanddicke aufweist, wobei das Versteifungsstegmuster den Boden in eine Mehrzahl von Bodenteilbereichen (3₁, 3₂, 3₃) unterteilt, in denen jeweils mindestens eine der Strahlaustrittsöffnungen angeordnet ist, oder sich mit je einem Versteifungsstegende bis zu einer jeweiligen der Strahlaustrittsöffnungen erstreckt.

15. Brause, insbesondere sanitäre Brause, **gekennzeichnet durch** mindestens eine topfförmige Brausestrahlaustrittsdüse nach einem der Ansprüche 1 bis 14.

## Claims

1. Cup-shaped shower jet outlet nozzle, comprising
- a hollow chamber (1),
- a lateral wall (2) delimiting the hollow chamber transversely to a nozzle longitudinal axis (D_{L}), and
- a bottom (3) delimiting the hollow chamber in the direction of the nozzle longitudinal axis on an outlet side, which bottom is made of an elastic material and in which a jet outlet opening structure (4ₛ) composed of one or a plurality of jet outlet openings (4) and having an open initial configuration is provided,
- wherein the bottom is designed, with the jet outlet opening structure thereof, under the effect of a shower fluid operating pressure in the hollow chamber, to deform in an elastically resilient manner and thereby to steadily increase an opening crosssection (Q_{S}) of the jet outlet opening structure with increasing shower fluid operating pressure within a normal operating pressure range,
**characterized in that**
- the jet outlet opening structure (4_{S}) is spaced apart from the lateral wall (2), and the bottom (3) on an inner side (3_{I}) and/or on an outer side (3_{A}) has a weakening pattern (5) with a lesser wall thickness as compared to an adjacent region of the bottom, wherein the weakening pattern is designed to deform in an elastically resilient manner under the effect of the fluid operating pressure in the hollow chamber (1), and/or
- the jet outlet opening structure (4ₛ) comprises at least one jet outlet opening (4) having an opening radius (R_{O}) increasing and decreasing alternatingly in the circumferential direction, while forming alternate bulge regions (6) and recess regions (7), wherein the bulge regions each have a rounded shape with a respective minimum bulge curvature radius (K_{A}) and the recess regions each have a rounded shape with a respective minimum recess curvature radius (K_{E}), wherein the minimum bulge curvature radii and the minimum recess curvature radii are in a range between 0.01 mm and 1 mm, and/or wherein the minimum bulge curvature radii are in a size ratio between 0.3 and 2.5 to the minimum recess curvature radii, and/or
- the jet outlet opening structure (4ₛ) comprises at least one jet outlet opening (4) having a non-planar opening edge (8ₙ) which is undulated extending with an axial directional component (R_{A}) pointing in a fluid outlet direction (F_{A}) and counter to the fluid outlet direction relative to a plane (E_{B}) of the bottom (3).

2. Shower jet outlet nozzle according to claim 1, further **characterized in that** the weakening pattern includes at least one weakening zone (5₁) in the bottom, which extends from an associated jet outlet opening of the jet outlet opening structure away from the latter.

3. Shower jet outlet nozzle according to claim 2, further **characterized in that** the weakening zone in the bottom is a linear weakening zone extending with a radial main directional component in a straight line or single-bent or multiple-bent in undulated lines.

4. Shower jet outlet nozzle according to claim 2 or 3, further **characterized in that** the weakening zone in the bottom extends up to the lateral wall and there transitions into a weakening zone (9) in the lateral wall.

5. Shower jet outlet nozzle according to any of claims 2 to 4, further **characterized in that** the weakening zone in the bottom is a linear weakening zone departing from one of the bulge regions or one of the recess regions of the associated jet outlet opening.

6. Shower jet outlet nozzle according to any of claims 2 to 5, further **characterized in that** the bottom for the jet outlet opening, away from which opening the at least one weakening zone extends, is disposed in a jet angle setting manner, wherein the one or more weakening zones extending away from the jet outlet opening on the inner side of the bottom are disposed in an asymmetric arrangement in a jet angle setting manner relative to a longitudinal central plane (L_{M}) of the jet outlet opening, and/or the bottom, at least in a region including the jet outlet opening, extends inclined on the inner side in a jet angle setting manner, and/or the jet outlet opening in the bottom is disposed eccentrical in a jet angle setting manner.

7. Shower jet outlet nozzle according to claim 6, further **characterized in that** the asymmetric arrangement of the one or more weakening zones extending away from the jet outlet opening on the inner side of the bottom comprises two linear weakening zones (5₁ₐ, 5_{1b}) opposed to each other in relation to the longitudinal central plane of the jet outlet opening having different lengths and/or different widths, or comprises a weakening zone (5_{1c}) extending away from the jet outlet opening on the inner side of the bottom, with a non- weakening bottom zone (3_{U}) opposed thereto in relation to the longitudinal central plane of the jet outlet opening.

8. Shower jet outlet nozzle according to any of claims 1 to 7, further **characterized in that** the weakening pattern includes in each case at least one weakening zone (5_{1d}, 5₁ₑ) on the inner side and on the outer side of the bottom, wherein the at least one weakening zone (5_{1d}) on the inner side is disposed offset in relation to the at least one weakening zone (5₁ₑ) on the outer side in the circumferential direction of the bottom.

9. Shower jet outlet nozzle according to any of claims 1 to 8, further **characterized in that** the at least one jet outlet opening of the jet outlet opening structure has a rounded polygonal cross-sectional base shape, wherein the bulge regions are rounded corner regions of the polygonal cross-sectional base shape.

10. Shower jet outlet nozzle according to any of claims 1 to 9, further **characterized in that**
- the at least one jet outlet opening of the jet outlet opening structure has an outlet equivalent diameter in a range of 0.2 mm to 1.2 mm, and/or
- a wall thickness (W_{B}) of the bottom outside the weakening pattern is in a range of 0.1 mm to 1 mm.

11. Shower jet outlet nozzle according to any of claims 1 to 10, further **characterized in that**
- a minimum wall thickness (W_{M}) of the bottom in the region of the weakening pattern is between one fifth and half of a wall thickness (W_{B}) of the bottom outside the weakening pattern, and/or
- the at least one jet outlet opening of the jet outlet opening structure has a funnel-type quadrant-shaped rounded inlet region (4_{E}) which has an inlet curvature radius (E_{R}) between 0.1 mm and 0.3 mm.

12. Shower jet outlet nozzle according to any of claims 1 to 11, further **characterized in that**
- a hollow chamber inner diameter (H_{D}) is in a range of 1.5 mm to 4 mm, and/or
- a hollow chamber length (H_{L}) is in a range of 4 mm to 8 mm.

13. Shower jet outlet nozzle according to any of claims 1 to 12, further **characterized in that** a wall thickness (W_{S}) of the lateral wall outside the weakening pattern is at least 0.8 mm.

14. Shower jet outlet nozzle according to any of claims 1 to 13, further **characterized in that** the jet outlet opening structure (4ₛ) comprises a plurality of jet outlet openings and the bottom comprises a reinforcing bar pattern (10) having a greater wall thickness as compared to an adjacent region of the bottom, wherein the reinforcing bar pattern subdivides the bottom into a plurality of bottom partial regions (3₁, 3₂, 3₃), in which in each case at least one of the jet outlet openings is disposed, or extends with one respective reinforcing bar end up to a corresponding one of the jet outlet openings.

15. Shower device, preferably sanitary shower device, **characterized by** at least one cup-shaped shower jet outlet nozzle according to any of claims 1 to 14.

## Revendications

1. Buse de sortie de jet de pommeau de douche en forme de pot avec
- une chambre creuse (1),
- une paroi latérale (2) délimitant la chambre creuse de manière transversale par rapport à un axe longitudinal de buse (D_{L}), et
- un fond (3) délimitant côté sortie la chambre creuse en direction de l'axe longitudinal de buse, qui est formé à partir d'un matériau élastique et dans lequel est formée une structure d'ouverture de sortie de jet (4_{S}), constituée d'une ou de plusieurs ouvertures de sortie de jet (4), avec une configuration de départ ouverte,
- dans laquelle le fond est conçu pour se déformer élastiquement avec souplesse avec sa structure d'ouverture de sortie de jet sous l'effet d'une pression de fonctionnement de fluide de pommeau de douche dans la chambre creuse et pour augmenter en permanence ce faisant une section transversale d'ouverture (Q_{S}) de la structure d'ouverture de sortie de jet au fur et à mesure que la pression de fonctionnement de fluide de pommeau de douche augmente à l'intérieur d'une plage de pression de fonctionnement normal,
**caractérisée en ce que**
- la structure d'ouverture de sortie de jet (4ₛ) est espacée de la paroi latérale (2) et le fond (3) présente sur un côté intérieur (3_{I}) et/ou sur un côté extérieur (3_{A}), un motif d'affaiblissement (5) avec une épaisseur de paroi inférieure par rapport à une zone adjacente du fond, dans laquelle le motif d'affaiblissement est conçu pour se déformer élastiquement avec souplesse sous l'effet de la pression de fonctionnement de fluide dans la chambre creuse (1), et/ou
- la structure d'ouverture de sortie de jet (4ₛ) présente au moins une ouverture de sortie de jet (4) avec un rayon d'ouverture (R_{O}) augmentant et diminuant en alternance dans la direction périphérique en formant des zones de bombement convexe (6) et des zones de bombement concave (7) en alternance, dans laquelle les zones de bombement convexe possèdent respectivement une forme arrondie avec un rayon d'incurvation de bombement convexe (K_{A}) minimal associé et les zones de bombement concave possèdent respectivement une forme arrondie avec un rayon d'incurvation de bombement concave (K_{E}) minimal associé, dans laquelle les rayons d'incurvation de bombement convexe minimaux et les rayons d'incurvation de bombement concave minimaux se situent dans la plage entre 0,01 mm et 1 mm et/ou dans laquelle les rayons d'incurvation de bombement convexe minimaux présentent par rapport aux rayons d'incurvation de bombement concave minimaux un rapport de taille entre 0,3 et 2,5, et/ou
- la structure d'ouverture de sortie de jet (4ₛ) présente au moins une ouverture de sortie de jet (4) avec un bord d'ouverture (8ₙ) non plan, qui s'étend en forme d'onde avec une composante de direction axiale (R_{A}) pointant dans une direction de sortie de fluide (F_{A}) et dans le sens opposé à la direction de sortie de fluide par rapport à un plan (E_{B}) du fond (3).

2. Buse de sortie de jet de pommeau de douche selon la revendication 1, **caractérisée par** ailleurs en ce que le motif d'affaiblissement renferme au moins une zone d'affaiblissement (5₁) dans le fond, qui s'étend depuis une ouverture de sortie de jet associée de la structure d'ouverture de sortie de jet de manière à s'en éloigner.

3. Buse de sortie de jet de pommeau de douche selon la revendication 2, **caractérisée par** ailleurs en ce que la zone d'affaiblissement dans le fond est une zone d'affaiblissement sous forme de ligne, qui s'étend de manière rectiligne avec une composante de direction principale radiale ou de manière simplement arquée ou de manière arquée à maintes reprises en forme de ligne ondulée.

4. Buse de sortie de jet de pommeau de douche selon la revendication 2 ou 3, **caractérisée par** ailleurs en ce que la zone d'affaiblissement dans le fond s'étend jusqu'à la paroi latérale et se confond à cet endroit avec une zone d'affaiblissement (9) dans la paroi latérale.

5. Buse de sortie de jet de pommeau de douche selon l'une quelconque des revendications 2 à 4, **caractérisée par** ailleurs en ce que la zone d'affaiblissement dans le fond est une zone d'affaiblissement sous forme de ligne, qui part depuis une des zones de bombement convexe ou d'une des zones de bombement concave de l'ouverture de sortie de jet associée.

6. Buse de sortie de jet de pommeau de douche selon l'une quelconque des revendications 2 à 5, **caractérisée par** ailleurs en ce que le fond pour l'ouverture de sortie de jet, depuis laquelle l'au moins une zone d'affaiblissement s'étend de manière à s'en éloigner, est réaliser de manière à former un angle de jet, dans laquelle la ou les zones d'affaiblissement s'étendant depuis l'ouverture de sortie de jet de manière à s'en éloigner sont formées sur le côté intérieur du fond selon une disposition asymétrique de manière à former l'angle de jet par rapport à un plan médian longitudinal (L_{M}) de l'ouverture de sortie de jet et/ou le fond s'étend de manière inclinée côté intérieur de manière à former l'angle de jet au moins dans une zone contenant l'ouverture de sortie de jet et/ou l'ouverture de sortie de jet dans le fond est disposée de manière excentrique de manière à former l'angle de jet.

7. Buse de sortie de jet de pommeau de douche selon la revendication 6, **caractérisée par** ailleurs en ce que la disposition asymétrique de la ou des zones d'affaiblissement s'étendant de manière à s'éloigner de l'ouverture de sortie de jet comprend sur le côté intérieur du fond deux zones d'affaiblissement (5₁ₐ, 5_{1b}) sous forme de ligne se faisant face par rapport au plan médian longitudinal de l'ouverture de sortie de jet, de longueurs différentes et/ou de largeurs différentes ou comprend une zone d'affaiblissement (5_{1c}) s'étendant de manière à s'éloigner de l'ouverture de sortie de jet sur le côté intérieur du fond, auquel une zone de fond (3u) non affaiblie fait face par rapport au plan médian longitudinal de l'ouverture de sortie de jet.

8. Buse de sortie de jet de pommeau de douche selon l'une quelconque des revendications 1 à 7, **caractérisée par** ailleurs en ce que le motif d'affaiblissement contient respectivement au moins une zone d'affaiblissement (5_{1d}, 5₁ₑ) sur le côté intérieur et sur le côté extérieur du fond, dans laquelle l'au moins une zone d'affaiblissement (5_{1d}) sur le côté intérieur est disposée de manière décalée dans la direction périphérique du fond par rapport à l'au moins une zone d'affaiblissement (5₁ₑ) sur le côté extérieur.

9. Buse de sortie de jet de pommeau de douche selon l'une quelconque des revendications 1 à 8, **caractérisée par** ailleurs en ce que l'au moins une ouverture de sortie de jet de la structure d'ouverture de sortie de jet présente une forme de base de section transversale polygonale arrondie, dans laquelle les zones de bombement convexe forment des zones de coin arrondies de la forme de base de section transversale polygonale.

10. Buse de sortie de jet de pommeau de douche selon l'une quelconque des revendications 1 à 9, **caractérisée par** ailleurs en ce que
- l'au moins une ouverture de sortie de jet de la structure d'ouverture de sortie de jet présente un diamètre équivalent de sortie dans la plage de 0,2 mm à 1,2 mm, et/ou
- une épaisseur de paroi (W_{B}) du fond en dehors du motif d'affaiblissement se situe dans la plage de 0,1 mm à 1 mm.

11. Buse de sortie de jet de pommeau de douche selon l'une quelconque des revendications 1 à 10, **caractérisée par** ailleurs en ce que
- une épaisseur de paroi minimale (W_{M}) du fond dans la zone du motif d'affaiblissement représente entre un cinquième et la moitié d'une épaisseur de paroi (W_{B}) du fond en dehors du motif d'affaiblissement, et/ou
- l'au moins une ouverture de sortie de jet de la structure d'ouverture de sortie de jet présente une zone d'entrée (4_{E}) arrondie en forme de quart de cercle à la manière d'un entonnoir, qui présente un rayon d'incurvation d'entrée (E_{R}) entre 0,1 mm et 0,3 mm.

12. Buse de sortie de jet de pommeau de douche selon l'une quelconque des revendications 1 à 11, **caractérisée par** ailleurs en ce que
- un diamètre intérieur de chambre creuse (H_{D}) se situe dans la plage de 1,5 mm à 4 mm,
et/ou
- une longueur de chambre creuse (H_{L}) se situe dans la plage de 4 mm à 8 mm.

13. Buse de sortie de jet de pommeau de douche selon l'une quelconque des revendications 1 à 12, **caractérisée par** ailleurs en ce qu'une épaisseur de paroi (W_{S}) de la paroi latérale est d'au moins 0,8 mm en dehors du motif d'affaiblissement.

14. Buse de sortie de jet de pommeau de douche selon l'une quelconque des revendications 1 à 13, **caractérisée par** ailleurs en ce que la structure d'ouverture de sortie de jet (4ₛ) renferme plusieurs ouvertures de sortie de jet et le fond présente un motif de nervure de renforcement (10) avec une épaisseur de paroi plus grande par rapport à une zone adjacente du fond, dans laquelle le motif de nervure de renforcement divise le fond en une pluralité de zones partielles de fond (3₁, 3₂, 3₃), dans lesquelles respectivement au moins une des ouvertures de sortie de jet est disposée, ou s'étend avec respectivement une nervure de renforcement jusqu'à une ouverture respective des ouvertures de sortie de jet.

15. Pommeau de douche, en particulier pommeau de douche sanitaire, **caractérisé par** au moins une buse de sortie de jet de pommeau de douche selon l'une quelconque des revendications 1 à 14.
